# FASCICULE DE BREVET EUROPEEN

(11) **EP 3 332 414 B1**
(45) Date de publication et mention de la délivrance du brevet: **05.01.2022**
(21) Numéro de dépôt: 16756727.0
(22) Date de dépôt: 28.07.2016
(51) Int. Cl.: H01H 33/04, H01H 33/12, H01H 33/08, H01H 33/14

(54) **APPAREIL DE COUPURE MECANIQUE D'UN CIRCUIT ELECTRIQUE HAUTE TENSION OU TRES HAUTE TENSION AVEC DISPOSITIF DE FRACTIONNEMENT**
MECHANISCHE ABSCHALTVORRICHTUNG FÜR ELEKTRISCHE SCHALTUNG MIT HOHER ODER SEHR HOHER SPANNUNG MIT TRENNVORRICHTUNG
MECHANICAL CUT-OFF APPARATUS FOR A HIGH-VOLTAGE OR VERY HIGH-VOLTAGE ELECTRIC CIRCUIT WITH SPLITTING DEVICE

(30) Priorité: 07.08.2015 FR 1557622
(43) Date de publication de la demande: 13.06.2018
(73) Titulaire: Supergrid Institute, 69100 Villeurbanne (FR)
(72) Inventeur: GERY, Maxime, 07340 Felines (FR); VINSON, Paul, 38230 Charvieu (FR)
(74) Mandataire: Cabinet Beau de Loménie
(86) Numéro de dépôt international: PCT/FR2016/051958
(87) Numéro de publication internationale: WO 2017/025678

(56) Documents cités:
- EP-A1- 2 876 659
- CH-A- 543 170
- DE-A1- 19 910 119
- DE-A1-102012 025 115
- FR-A1- 2 662 300
- JP-U- S52 103 369
- US-A- 3 185 797
- US-A- 3 872 272
- US-A- 5 616 898

## Description

L'invention concerne le domaine technologique des appareils de coupure de circuits électriques à haute tension.

De manière traditionnelle, les réseaux électriques à l'échelle d'une région, d'un pays ou d'un continent, dans lesquels des courants électriques sont transportés sur plusieurs dizaines, centaines ou milliers de kilomètres, sont des réseaux de courant alternatif à haute tension. L'évolution de ces réseaux tend aujourd'hui vers l'interconnexion des infrastructures pour aboutir à des réseaux maillés, c'est-à-dire des réseaux comportant plusieurs cheminements possibles entre deux points donnés du réseau. Par ailleurs, il a été proposé le développement de réseaux ou portions de réseaux en courant continu à très haute tension, éventuellement intégrés au sein de réseaux maillés, y compris avec des portions de réseaux en courant alternatif.

Une des problématiques dans les réseaux maillés réside dans la possibilité de réaliser des transferts de courants de charge entre les différentes branches du réseau pour la réorganisation des flux de puissance, ce qui nécessite l'ouverture ou la fermeture de circuits électriques sous haute tension. Cette problématique est encore plus aigüe lorsqu'il s'agit de circuits en tension continue. Une approche classique serait d'utiliser, comme appareils de coupure, des disjoncteurs dont on sait qu'ils sont conçus pour autoriser notamment une ouverture en charge du circuit électrique dans lequel ils sont interposés. Cependant, les disjoncteurs sont des appareils complexes, chers et volumineux destinés aux fonctions de protection du réseau, qui seraient dans ce cas sous-utilisés. Il apparaîtrait donc intéressant d'utiliser, pour effectuer ces fonctions de transfert de charge, des appareils de conception plus simple, tels que des sectionneurs, bien que ces appareils ne soient pas premièrement conçus pour réaliser des coupures de circuit en charge. De façon usuelle et pour assurer la sécurité des biens et des personnes lors des interventions, on trouve des sectionneurs à chaque extrémité de ligne. Il est ainsi judicieux de tirer le meilleur parti de ces appareils.

Par ailleurs il est connu d'utiliser, notamment, pour les circuits à haute tension, des appareils dits « sous enveloppe métallique » où les organes actifs de coupure sont enfermés dans un enceinte étanche emplie d'un fluide isolant. Un tel fluide peut être un gaz, couramment de l'hexafluorure de soufre (SF₆), mais des liquides ou des huiles sont aussi utilisés. Ce fluide est choisi pour son caractère isolant, notamment de manière à présenter une rigidité diélectrique supérieure à celle de l'air sec à pression équivalente. Les appareils sous enveloppe métallique peuvent notamment être conçus de manière plus compacte que les appareils où la coupure et l'isolation sont réalisées dans l'air.

Un sectionneur classique comporte notamment deux électrodes qui sont maintenues, par des supports isolants, dans des positions fixes éloignées de la paroi périphérique d'une enceinte qui est au potentiel de la terre. Ces électrodes sont reliées électriquement ou séparées électriquement en fonction de la position d'un organe de connexion mobile faisant partie de l'une des électrodes, par exemple un tube coulissant actionné par une commande. Le tube est généralement porté par une électrode, à laquelle il est relié électriquement, et la séparation du tube de l'électrode opposée est susceptible de créer un arc électrique qui peut s'allonger lors du mouvement d'ouverture du sectionneur au cours duquel le tube s'éloigne de l'électrode opposée. Un sectionneur comporte traditionnellement deux couples de contact électriques porté par le tube et les deux électrodes. Le premier couple est celui par lequel passe le courant nominal en position complètement fermé de l'appareil. Ce chemin de passage courant que nous nommerons chemin nominal présente un chemin de moindre résistance électrique diminuant ainsi les pertes en conduction en régime permanent. Ce couple de contact est secondé par un second appelé contact d'arcs ou couple de contact secondaire. Les deux contacts de ce couple ont vocation à rester en contact franc lors de la séparation du premier couple de façon à ne pas avoir de phénomène d'arc sur le premier et ainsi garantir un bon état de conduction électrique en position complétement fermée. A l'inverse les contacts du couple secondaire se séparent en dernier lieu et voient s'établir l'arc électrique. Ils doivent résister à cette usure. Arrivé à une longueur d'arc suffisante, et après un temps suffisant, l'arc électrique s'interrompt.

Un sectionneur se situe généralement dans une sous-station électrique. Il est connecté aux autres éléments de la sous-station, par exemple par des barres de connexion. De chaque côté du sectionneur, on peut retrouver d'autres éléments d'une sous-station comme un disjoncteur, un transformateur de puissance, une traversée aérienne...

L'utilisation d'un tel sectionneur sans dispositif spécifique pour faciliter la coupure pourrait couvrir les contraintes les plus faibles des cas de transfert de courant de charges, mais est inadaptée pour des circuits qui présentent des impédances de boucle importantes.

En effet, dans ce cas, l'ouverture peut produire des arcs électriques susceptibles de s'étirer jusqu'à des longueurs importantes et cela peut poser certains problèmes. Un arc trop long entre l'organe de connexion et l'électrode opposée peut dégénérer et évoluer en court-circuit. Par exemple, dans un sectionneur du type décrit ci-dessus, un arc peut s'établir entre l'électrode sous tension et la paroi de l'enceinte reliée à la terre. Dans un cas moins extrême, les temps d'extinction de l'arc peuvent être trop longs et endommager les pièces le constituant et mettre ainsi en péril l'isolation du système.

Dans certains disjoncteurs prévus pour fonctionner en moyenne tension et en alternatif, il est prévu une chambre de fractionnement d'arc qui est disjointe et décalée de la zone dans laquelle se déplace l'organe mobile de connexion. Un arc électrique qui se formerait par exemple à l'ouverture du circuit est fractionné en de multiples arcs. De tels disjoncteurs nécessitent que soient prévus des moyens pour provoquer le déplacement de l'arc depuis la zone de déplacement de l'organe mobile vers la chambre de fractionnement, par exemple par la mise en oeuvre d'un champ magnétique, qui peut être créé par des aimants permanents ou induit par une circulation de courant dans un circuit magnétique. Dans les deux cas cet aspect est complexe à gérer et nécessite de nombreux allers et retours lors des phases de conception pour parvenir à acheminer l'arc dans la chambre de fractionnement, car le comportement du système est variable en fonction de l'intensité des courants à commuter. Par ailleurs, cette chambre de fractionnement constitue un encombrement supplémentaire. Dans le cas d'un appareil sous enveloppe métallique, il conviendrait d'isoler également ce volume de la cuve au potentiel de terre de façon à garantir l'isolation électrique. Ceci aurait pour conséquence de conduire à des tailles de cuve importantes et à des couts désavantageux.

DE-10.2012.025115 divulgue un appareil de coupure mécanique d'un circuit électrique haute tension ou très haute tension selon le préambule de la revendication 1.

CH-543.170, US-3.872.272, EP-2.876.659 et FR-2.662.300 décrivent des appareils de coupure selon l'art antérieur.

Il subsiste le besoin de créer un appareil de coupure de circuits haute tension qui soit compact et capable d'ouvrir un circuit sous son courant de charge nominal dans des conditions qui n'affectent ni la sécurité ni la longévité de l'appareil, en tenant compte notamment des contraintes réglementaires.

Dans ce but l'invention propose un appareil de coupure mécanique d'un circuit électrique haute tension ou très haute tension, tel que défini par la revendication 1.

Selon un deuxième aspect de l'invention, l'appareil selon la revendication 1 est de plus caractérisé en ce qu'une des deux parties relativement mobiles du dispositif de fractionnement comporte un contacteur allongé, le contacteur étant relié électriquement, au moins pour une phase de coupure du contact, avec une des portions du circuit électrique, et l'autre des deux parties relativement mobiles du dispositif de fractionnement comporte un corps isolant sur lequel est agencée ladite série d'éléments conducteurs distincts, et en ce que le contacteur et la série d'éléments conducteurs distincts sont agencés respectivement de telle sorte que, en position de contact électrique des deux parties, les éléments conducteurs distincts sont disposés sur le corps isolant successivement le long du contacteur allongé.

Selon un troisième aspect de l'invention, l'appareil selon la revendication 1 est de plus caractérisé en ce que chacune des deux parties relativement mobiles du dispositif de fractionnement comporte un corps isolant sur lequel est agencée une série d'éléments conducteurs distincts isolés électriquement les uns des autres, et en ce que les deux séries d'éléments conducteurs distincts sont agencées respectivement de telle sorte que :
- en position relative de contact électrique des deux parties, chaque élément conducteur distinct des deux séries, à l'exception d'éléments terminaux, est en contact électrique avec deux éléments conducteurs distincts successifs de l'autre série ;
- en toute position relative écartée des deux parties distincte de la position relative de contact électrique des deux parties, chaque élément conducteur distinct des deux séries est écarté des éléments conducteurs distincts de l'autre série.

Selon des caractéristiques optionnelles de l'invention, prises seules ou en combinaison, en lien avec l'un quelconque des aspects de l'invention :
- au moins une des parties du dispositif de fractionnement comprend ladite série d'éléments conducteurs distincts disposés le long du chemin électrique conducteur continu ;
- pour ladite position écartée de ses deux parties, le dispositif de fractionnement définit, entre la portion amont et la portion aval du circuit électrique, un chemin électrique préférentiel comprenant, en alternance, des sections conductrices comprenant les éléments conducteurs distincts, et des sections isolantes comprenant les chemins libres élémentaires distincts successifs ;
- pour ladite position écartée, la somme des longueurs des chemins libres élémentaires distincts du chemin électrique préférentiel est supérieure à la longueur du mouvement d'écartement des deux parties entre leur position de contact et ladite position écartée ;
- dans leur position de contact, les deux parties du dispositif de fractionnement sont en contact électrique par une multitude de contacts électriques distincts dont chacun met en œuvre au moins un des éléments conducteurs distincts ;
- le mouvement relatif d'écartement des deux parties est commandé par le mouvement d'ouverture des électrodes de l'appareil entre leurs positions extrêmes d'ouverture et de fermeture.

Selon des caractéristiques optionnelles de l'invention, prises seules ou en combinaison, en lien avec le deuxième aspect de l'invention :
- en position écartée extrême, le contacteur est écarté des éléments conducteurs distincts ;
- le contacteur est allongé selon une courbe hélicoïdale ;
- le corps isolant sur lequel est agencée la série d'éléments conducteurs distincts forme un canal dans lequel s'étend le contacteur en position de contact, le canal étant au moins partiellement libéré du contacteur dans des positions écartée ou intermédiaire pour former un
   chemin préférentiel d'arc électrique entre deux éléments conducteurs distincts successifs.

Selon des caractéristiques optionnelles de l'invention, prises seules ou en combinaison, en lien avec le troisième aspect de l'invention :
- le mouvement relatif d'écartement des deux parties du dispositif de fractionnement provoque simultanément l'établissement ou simultanément la suppression du contact électrique entre tous les éléments conducteurs distincts des deux séries ;
- pour assurer le contact au niveau de chaque contact prévu, on prévoit des moyens de compensation des dispersions géométriques.
- les éléments conducteurs distincts d'au moins une des deux séries sont élastiques
- pour assurer le contact au niveau de chaque contact prévu, on interpose des éléments de contact élastiques.
- en position écartée, des chemins libres élémentaires distincts sont créés d'une part entre un élément conducteur distinct d'une première série et un élément conducteur distinct proximal de l'autre série, et d'autre part entre ledit élément conducteur distinct proximal de l'autre série et un autre élément conducteur distinct de la première série ;
- des obstacles isolants sont prévus pour limiter l'apparition d'arcs électriques entre deux éléments conducteurs distincts adjacents d'une même série ;
- pour chacune des parties du dispositif de fractionnement, les éléments conducteurs distincts d'une même série sont agencés sur le corps isolant selon une disposition en hélice, et les deux hélices des deux parties sont coaxiales et imbriquées ;
- pour chacune des parties du dispositif de fractionnement, les éléments conducteurs distincts d'une même série sont agencés sur le corps isolant selon plusieurs rangées parallèles, et les rangées des deux parties sont parallèles et imbriquées.

Selon des caractéristiques optionnelles de l'invention, prises seules ou en combinaison, en lien avec l'un quelconque des aspects de l'invention :
- une première des deux électrodes est fixe et une seconde des deux électrodes comporte un organe de connexion mobile et une première des deux parties du dispositif de fractionnement est portée par la première électrode ; une seconde des deux parties du dispositif de fractionnement est portée par la première partie du dispositif de fractionnement ou par la première électrode, avec possibilité de mouvement relatif d'écartement entre la position de contact et la position écartée ; l'organe de connexion mobile est en contact avec la seconde partie du dispositif de fractionnement entre une position de fermeture de l'organe de connexion mobile et une position intermédiaire de l'organe de connexion mobile correspondant à la position écartée des deux parties du dispositif de fractionnement ; et l'organe de connexion mobile est écarté de la seconde partie du dispositif de fractionnement entre sa position intermédiaire et une position extrême d'ouverture ;
- entre les positions de fermeture et intermédiaire de l'organe de connexion mobile, au moins un élément conducteur distinct du dispositif de fractionnement est relié électriquement à l'organe de connexion mobile par le contact de l'organe de connexion mobile avec la seconde partie du dispositif de fractionnement ;
- un courant de charge nominale au travers de l'appareil de connexion est susceptible de transiter, en position de contact électrique des deux parties du dispositif de fractionnement, par un contact électrique entre l'organe de connexion mobile et la seconde partie du dispositif de fractionnement ;
- l'appareil comporte une enceinte étanche enfermant un fluide isolant et dans laquelle sont agencés au moins la première électrode et la seconde électrode, et une partie au moins des éléments conducteurs distincts du dispositif de fractionnement est logée dans une cavité interne aménagée dans la première ou la seconde électrode ;
- la cavité interne est aménagée à l'intérieur d'une enveloppe déterminée par une surface périphérique conductrice de la première électrode ;
- au moins la seconde électrode comporte un organe de connexion mobile selon un mouvement d'ouverture par rapport à la première électrode, entre une position extrême d'ouverture électrique et une position extrême de fermeture électrique dans laquelle il établit une connexion électrique nominale avec la première électrode, et la cavité interne est aménagée à l'intérieur d'une enveloppe déterminée par une surface périphérique conductrice de l'organe de connexion mobile ;
- au moins une des parties du dispositif de fractionnement est portée par la première électrode, et le déplacement relatif d'écartement des deux parties est commandé par le mouvement d'ouverture des électrodes entre leurs positions extrêmes d'ouverture et de fermeture ;
- le chemin électrique préférentiel est superposé à la trajectoire d'au moins une des deux parties du dispositif de fractionnement dans son mouvement relatif d'écartement ;
- dans leur position relative de contact, les deux parties du dispositif de fractionnement établissent un chemin électrique conducteur continu entre la portion amont et la portion aval du circuit électrique ;
- les chemins libres élémentaires distincts sont agencés en série le long du chemin électrique préférentiel ;
- deux chemins libres élémentaires distincts successifs sont reliés électriquement par un des éléments conducteurs distincts, chaque chemin libre élémentaire étant défini entre deux éléments conducteurs distincts proximaux ;
- un élément conducteur distinct relie au plus deux chemins libres élémentaires distincts ;
- au moins certains des chemins libres élémentaires distincts s'étendent selon un chemin qui présente une composante non nulle en projection selon une direction perpendiculaire à la trajectoire du mouvement d'ouverture des électrodes ;
- au moins certains des chemins libres élémentaires distincts s'étendent avec chevauchement selon la direction du mouvement relatif d'écartement des deux parties du dispositif, avec au moins un autre chemin libre élémentaire distinct.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective d'un appareil de coupure du type de celui de l'invention.
La **Figure 2** est une vue en coupe d'un premier mode de réalisation d'un appareil de coupure selon l'invention.
La **Figure 3** est une vue en perspective éclatée illustrant un premier mode réalisation d'un dispositif de fractionnement pour un appareil selon l'invention.
Les **Figures 4** à **7** sont des vues schématiques en coupe axiale, pour différentes positions relatives des composants, du dispositif de fractionnement de la **Fig. 3** et d'un organe de connexion mobile pour un appareil selon l'invention.
Les **Figures 8** et **9** sont des vues schématiques d'un dispositif du type de celui des **Fig. 4** à **7****,** en coupe par un plan contenant la direction axiale, illustrant respectivement les positions des **Fig. 4** et **7****.**
La **Figure 10** est une vue schématique en perspective avec arrachement d'une portion du dispositif de fractionnement de la **Fig. 3****.**
La **Figure 11** est une vue en perspective éclatée illustrant un deuxième mode de réalisation d'un dispositif de fractionnement pour un appareil selon l'invention.
Les **Figures 12** et **13** sont des vues en perspective illustrant respectivement une première et une seconde partie du dispositif de fractionnement de la **Fig. 11****.**
La **Figure 14** est une vue en perspective, en coupe partielle, illustrant le dispositif de fractionnement de la **Fig. 11****,** assemblé.
Les **Figures 15** et **16** illustrent de manière schématique la position respective d'éléments conducteurs distincts des deux parties du dispositif de la **Fig. 11****,** selon une vue déroulée à plat.
La **Figure 17** est une vue en perspective éclatée illustrant un troisième mode de réalisation d'un dispositif de fractionnement pour un appareil selon l'invention.
Les **Figures 18** à **20** illustrent respectivement, en perspective avec arrachement partiel, trois positions relatives distinctes des deux parties du dispositif de fractionnement de la **Fig. 17****.**
La **Figure 21** est une vue schématique en perspective avec arrachement partiel est illustrant l'implantation d'un dispositif de fractionnement de la **Fig. 17** dans un appareil de coupure.

On a illustré sur les **Fig. 1** et **2** les principaux éléments constitutifs d'un appareil de coupure mécanique d'un circuit électrique haute tension ou très haute tension selon l'invention.

Un tel appareil est destiné à ouvrir ou fermer un circuit électrique dans lequel sont susceptibles de circuler des courants nominaux, c'est-à-dire des courants établis pour lesquels l'appareil est prévu pour fonctionner de manière continue sans dommage, sous une tension supérieure à 1000 V en courant alternatif ou 1500 V en courant continu, voir même sous très haute tension, c'est-à-dire une tension supérieure à 50 000 V en courant alternatif ou 75 000 V en courant continu.

L'appareil est un appareil à coupure mécanique dans la mesure où l'ouverture du circuit électrique est obtenue par la séparation et l'écartement de deux pièces de contact de manière à interrompre la circulation d'un courant au travers de l'appareil. Bien entendu, la fermeture du circuit électrique est obtenue par le déplacement jusqu'à la mise en contact des deux pièces de contact de manière à rétablir une circulation du courant au travers de l'appareil.

Dans les exemples de réalisation qui vont être décrits ci-après, l'appareil mécanique de coupure est un sectionneur. Cependant, l'invention pourrait être mise en œuvre dans le cadre d'un disjoncteur, ou d'un interrupteur. Dans les exemples de réalisation, l'appareil de coupure est prévu pour couper un unique circuit électrique, par exemple une phase, mais l'invention pourrait être mise en œuvre dans un appareil prévu pour couper plusieurs circuits électriques, comportant alors, par exemple au sein d'une même enceinte, plusieurs dispositifs de coupure en parallèle.

L'invention va plus particulièrement être décrite dans le cadre d'un appareil de coupure du type dit « sous enveloppe métallique ». L'appareil **10** comporte ainsi une enceinte **12** délimitée par une paroi périphérique **14.** La paroi périphérique **14** délimite un volume interne **16** de l'enceinte **12** et est munie d'une série d'ouvertures **18** permettant, au moins pour des opérations de maintenance ou de montage, l'accès au volume interne **16** depuis l'extérieur de l'enceinte, ou permettant au volume **16** d'être mis en communication avec un autre volume d'une autre enceinte accolée à la paroi périphérique **14** autour de l'ouverture. De préférence, en configuration de fonctionnement de l'appareil, l'enceinte **12** est étanche par rapport à l'extérieur de la paroi périphérique **14.** Les ouvertures de cette paroi sont donc destinées à être obturées, par exemple par des hublots, des capots, ou sont destinées à mettre en communication le volume interne **16** de l'enceinte **12** avec une autre enceinte elle-même étanche, par mise en correspondance de l'ouverture avec une ouverture correspondante de l'autre enceinte. Grâce à cette étanchéité, le volume interne **16** de l'enceinte **12** peut être empli d'un fluide isolant qui peut être séparé de l'air atmosphérique. Le fluide peut être un gaz ou un liquide. La pression du fluide peut être différente de la pression atmosphérique, par exemple une pression supérieure à 3 bars absolus, ou à des pressions très faibles, éventuellement proche du vide. Le fluide isolant peut être de l'air, notamment de l'air, de préférence à une pression supérieure à la pression atmosphérique. Cependant, de préférence, le fluide est choisi pour ses hautes propriétés isolantes, en ayant par exemple une rigidité diélectrique supérieure à celle de l'air sec dans des conditions de température et de pression équivalentes.

De manière générale, l'appareil **10** comporte au moins deux électrodes qui sont destinées à être reliées électriquement respectivement à une portion amont et une portion aval du circuit électrique à couper, et qui sont mobiles l'une par rapport à l'autre selon un mouvement d'ouverture, entre au moins une position d'ouverture électrique, correspondant à un état ouvert de l'appareil, et une position de fermeture électrique dans laquelle elles établissent une connexion électrique nominale de l'appareil, correspondant donc à un état fermé de l'appareil. Dans le présent texte, le mouvement d'ouverture peut s'effectuer dans le sens de l'ouverture, de la position de fermeture électrique à la position d'ouverture électrique, ou dans le sens de la fermeture, de la position d'ouverture électrique à la position de fermeture électrique. Dans l'exemple illustré, l'appareil **10** comporte notamment une première électrode fixe **20** et une deuxième électrode **22** qui comporte un corps principal fixe et un organe de connexion mobile **24.**

Dans l'exemple illustré, chaque électrode **20, 22** est fixée dans l'enceinte **12** par l'intermédiaire d'un support isolant **26,** ici représenté comme ayant par exemple une forme de bol, fixé sur la paroi périphérique **14** de manière à obturer une ouverture **18** prévue à cet effet, l'électrode étant agencée d'un côté interne du support **26.** Du côté externe du support **26** par rapport au volume interne **16,** le support **26** porte une borne de raccordement **28, 30** qui est reliée électriquement à l'électrode **20, 22** correspondante. Les bornes de raccordement **28, 30** sont donc agencées à l'extérieur de l'enceinte **12.** L'une des bornes est destinée à être reliée à une portion amont (non représentée) du circuit électrique tandis que l'autre des bornes est destinée à être reliée à une portion aval (non représentée) du circuit électrique. De manière arbitraire, et sans que cela n'ait de signification particulière quant à la polarité ou au sens de circulation du courant, on qualifiera de portion amont du circuit électrique la portion qui est reliée à la première électrode **20,** par la borne de raccordement **28.** En conséquence, la portion aval du circuit électrique est la portion qui est reliée à la seconde électrode **22,** par la borne de raccordement **30.**

Selon l'invention, chaque électrode **20, 22** est reliée électriquement de façon permanente à la borne de raccordement **28, 30** associée, quel que soit l'état ouvert ou fermé de l'appareil de coupure.

Chaque électrode **20, 22** comporte un corps principal fixe en matériau conducteur, notamment métallique, dont une surface périphérique externe conductrice **32, 34** présente une géométrie essentiellement convexe et dépourvue de parties saillantes. Ainsi que cela sera vu plus loin, chaque électrode **20, 22** présente une cavité interne **31, 33** contenue à l'intérieur de l'enveloppe définie par la surface périphérique externe conductrice **32, 34** du corps principal fixe.

Dans l'exemple illustré, la paroi périphérique **14** présente une géométrie générale cylindrique autour d'un axe central **A1** et les deux électrodes **20, 22,** avec leurs bornes associées **28, 30** présentent une forme allongée, respectivement selon un axe **A2** et un axe **A3.** Dans cet exemple, les axes **A2** et **A3** sont parallèles. Les axes **A2** et **A3** sont perpendiculaires à l'axe central **A1** de la paroi **14** et sont décalés l'un par rapport à l'autre selon la direction de cet axe **A1**. En plus de ce décalage selon la direction de l'axe central **A1**, les bornes **28** et **30** sont agencées à l'opposé l'une de l'autre de chaque côté de l'axe central **A1**.

Les corps principaux des deux électrodes **20, 22** sont disposés dans le volume interne **16** de manière fixe, écartés de la paroi périphérique **14** de l'enceinte **12,** et écartés l'un de l'autre de telle sorte qu'un espace d'isolement électrique inter-électrodes est aménagé selon la direction de l'axe central **A1**, entre les portions en vis-à-vis de leur surfaces périphérique externes respectives **32, 34.**

Dans l'exemple illustré, l'organe de connexion mobile **24** de la seconde électrode de l'appareil comporte un tube coulissant **36,** d'axe **A1**, qui est guidé en coulissement selon l'axe central **A1**, qui sera arbitrairement qualifié de longitudinal, dans une cavité interne cylindrique d'axe **A1** du corps principal fixe de la seconde électrode **22.**

L'organe de connexion **24** est mobile selon un mouvement d'ouverture par rapport à l'électrode opposée **20,** entre une position extrême d'ouverture électrique, visible sur la **Fig. 2****,** et une position extrême de fermeture électrique, dans laquelle l'organe de connexion électrique **24** établit une connexion électrique nominale avec ladite électrode opposée **20.** Dans l'exemple illustré, le tube coulissant **36** de l'organe de connexion mobile **24** est réalisé de préférence en matériau conducteur, par exemple en métal, et il est relié électriquement au corps principal de la seconde électrode, donc relié électriquement avec la borne de raccordement associée **30** de façon permanente, quelle que soit la position de l'organe de connexion mobile **24.**

Dans l'exemple illustré, lorsqu'il est dans sa position extrême d'ouverture, l'organe de connexion **24** est entièrement reçu à l'intérieur de la cavité correspondante de la seconde électrode de manière à minimiser les risques d'arc électrique. Dans sa position extrême de fermeture, l'organe de connexion **24** est déplacé longitudinalement selon l'axe central **A1** en direction de la première électrode **20,** en travers de l'espace d'isolement électrique inter-électrodes. De manière connue, l'organe de connexion **24** est déplacé entre ces deux positions extrêmes par un mécanisme de commande **42** qui, dans cet exemple de réalisation comporte une bielle **44** mobile selon une direction sensiblement parallèle à l'axe **A1** et elle-même commandée par un levier **46** rotatif.

De manière arbitraire, le mouvement longitudinal de l'organe de connexion **24** sera qualifié de « vers l'avant » dans le sens allant de sa position extrême d'ouverture à sa position extrême de fermeture, c'est-à-dire de droite à gauche sur la **Fig. 3****.** Le sens inverse est de la sorte arbitrairement qualifié de « vers l'arrière ».

Il est connu qu'une problématique importante dans ce genre d'appareil de coupure est lié à l'apparition d'arcs électriques à l'ouverture du circuit, voire parfois à la fermeture du circuit, notamment si cette ouverture ou cette fermeture est effectuée alors que le circuit électrique est sous tension et transporte un courant important. Pour traiter cette problématique, l'appareil **10** selon l'invention comporte un dispositif de fractionnement d'arc électrique **48.**

Dans l'exemple de réalisation illustré sur la **Fig. 2****,** le dispositif de fractionnement d'arc électrique **48** est avantageusement contenu, au moins partiellement, de préférence en grande partie, plus préférentiellement en totalité, dans la cavité interne d'une des électrodes, en l'occurrence dans la première électrode **20.** En étant ainsi disposé à l'intérieur de l'enveloppe déterminée par la surface périphérique conductrice **32,** le dispositif de fractionnement d'arc électrique peut être intégré dans l'appareil **10** sans perturber les champs électriques régnant dans le volume interne lorsque l'appareil est dans son état fermé. De ce fait, il n'est pas nécessaire de modifier la conception de l'appareil pour continuer de respecter la tenue diélectrique de l'appareil. Bien entendu, en logeant le dispositif de fractionnement d'arc électrique au moins en partie, et préférentiellement en grande partie ou en totalité, dans cette cavité de l'électrode, on limite le besoin d'agrandir l'appareil, notamment le besoin d'agrandir le volume interne, ce qui est favorable à une bonne compacité de l'appareil. Une certaine cylindricité peut ainsi être conservée pour la forme de la cuve ce qui est avantageux en termes de compacité de la sous-station. Préférentiellement, le dispositif de fractionnement est entièrement reçu à l'intérieur de la cavité interne.

Bien entendu, le dispositif de fractionnement **48** pourrait aussi avantageusement être logé à l'intérieur de l'organe de connexion mobile **24,** ou dans une cavité du corps principal de la seconde électrode **22.** Le dispositif de fractionnement **48** pourrait être ainsi logé dans une cavité aménagée à l'intérieur d'une enveloppe déterminée par une surface périphérique conductrice du tube coulissant **36.**

Le fonctionnement d'un premier exemple de réalisation d'un dispositif de fractionnement va être décrit maintenant en référence aux **Fig. 3** à **10****.**

Sur la **Fig. 3****,** on a illustré les principaux composants d'un premier mode de réalisation d'un dispositif de fractionnement **48** susceptible d'être mis en oeuvre dans l'invention. Les **Fig. 4** à **7** illustrent différentes positions relatives de ces différents composants. Les **Fig. 8** et **9** sont des vues schématiques en vue de dessus pour une position de contact et pour une position écartée du dispositif.

Ce premier mode de réalisation comporte une première partie **50** et une seconde partie **52** qui sont mobiles l'une par rapport à l'autre selon un mouvement relatif d'écartement, ici selon la direction de l'axe central **A1**, entre au moins une position de contact électrique, visible sur les **Fig. 4, 5** et **8****,** et une position écartée des deux parties, visible sur les **Fig. 6, 7** et **9****.** Le mouvement relatif d'écartement est ici une translation pure selon l'axe **A1**.

Dans l'exemple de réalisation de l'appareil de coupure décrit, et selon l'invention, le dispositif de fractionnement est agencé dans l'appareil pour que, dans une position extrême de fermeture de l'organe de connexion mobile **24,** correspondant à la position de fermeture électrique des électrodes l'appareil mécanique, le courant électrique nominal, ou tout du moins une grande partie de celui-ci, circule selon un chemin électrique conducteur continu principal, en l'occurrence directement entre l'organe de connexion mobile **24** et le corps principal de la première électrode **20,** sans que cette majorité de l'intensité du courant nominal ne transite par le dispositif de fractionnement **48**. Comme on le voit à la **Fig. 4****,** le courant nominal, ou en tous cas une majorité de celui-ci, circule par un couple de contacts principaux ici formés par l'extrémité avant **25** du tube coulissant **36** de l'organe de connexion mobile **24** et par une surface de contact **21** du corps principal de la première électrode **20.**

En revanche, pour des position de l'organe de connexion mobile **24** comprises entre la position extrême de fermeture illustrée à la **Fig. 4****,** et une position illustrée à la **Fig. 5****,** et pour lesquelles le contact entre le couple de contact principaux est perdu, un chemin électrique conducteur continu secondaire est défini pour le courant électrique nominal au travers de l'appareil. Ce chemin électrique conducteur continu secondaire est défini au travers du dispositif de fractionnement **48,** tant que les deux parties du dispositif de fractionnement sont encore dans leur position relative de contact électrique.

Dans ce mode de réalisation, chacune des deux parties **50, 52,** comporte un corps isolant sur lequel est agencée une série d'éléments conducteurs distincts isolés électriquement les uns des autres, une série contenant bien entendu plusieurs éléments conducteurs distincts. Comme cela sera visible plus loin :
- en position de contact des deux parties **50, 52,** chaque élément conducteur des deux séries, à l'exception d'éléments terminaux, est en contact électrique avec deux éléments conducteurs distincts successifs de l'autre série ;
- en toute position écartée des deux parties, distincte de la position de contact électrique des deux parties, chaque élément conducteur des deux séries est écarté des éléments conducteurs distincts de l'autre série.

Sur la **Fig. 3****,** on comprend que la première partie comporte un chariot qui porte plusieurs barrettes **54,** qui s'étendent selon la direction transversale et qui sont réalisées en matière isolante, dans lesquelles est agencée une première série d'éléments conducteurs distincts **53,** visibles sur les **Fig. 8****,** **9** et **10****,** lesquels présentent par exemple une forme de cavalier.

Les barrettes **54** sont portées par exemple par un cadre en « U » **55** qui s'étend dans un plan contenant l'axe central **A1** et la direction transversale des barrettes **54,** le cadre **55** étant ouvert vers l'arrière, en l'occurrence en direction de la seconde électrode **22.** Les barrettes **54** isolantes présentent la forme de parallélépipèdes qui s'étendent selon la direction transversale et dont une face tournée vers l'arrière **83** présente des évidements **84.** Les barrettes **54** forment un corps isolant pour la première partie **50** du dispositif.

Le corps isolant pour la première partie **50** du dispositif est de préférence réalisé au moins en partie en un ou plusieurs matériaux isolants de manière à permettre l'isolation électrique entre deux éléments conducteurs distincts adjacents de la même partie. De préférence, l'isolation obtenue empêche toute rupture diélectrique ou tout déplacement de l'arc électrique, dans le matériau du corps isolant, entre deux éléments conducteurs distincts adjacents pendant la phase d'interruption de l'arc notamment. Le corps isolant est par exemple composé à base de polytétrafluoroéthylène (PTFE), et/ou de perfluoroalkoxy (PFA), et/ou de polyoxyméthylène (POM). En plus du caractère isolant, de tels matériaux présentent de façon avantageuse un fort caractère d'ablation permettant de refroidir efficacement les arcs électriques et ainsi augmenter la tension à leur bornes ce qui aura pour effet de favoriser le processus d'extinction. Le principal matériau constitutif des barrettes **54** présente de préférence une rigidité diélectrique supérieure à 5 kV/mm, et, de préférence une bonne résistance à l'usure provoquée par l'arc électrique.

Des cavaliers **53** en matériau conducteur sont noyés dans les barrettes **54** isolantes de telle sorte que chacune des deux extrémités des cavaliers **53** affleure en dehors de la barrette isolante dans un des évidements **84** de la face arrière de la barrette **54** pour former un contact électrique **81.** Dans l'exemple illustré, chaque cavalier **53** présente ainsi une portion de base, transversale, noyée dans la barrette **54,** et deux portions parallèles qui s'étendent axialement vers l'arrière et dont les extrémités libres débouchent en dehors de la matière de la barrette **54** dans les évidements **84** pour former les contacts électriques **81,** comme on le voit sur la **Fig. 10****.** Les évidements **84** sont aussi ouverts dans une face inférieure des barrettes. Dans l'exemple illustré, les barrettes **54** sont accolées les unes aux autres selon la direction de l'axe **A1** mais la profondeur des évidements **84** selon cette direction ménage un espace entre les contacts électriques **81** des cavaliers et la face avant de la barrette **54** immédiatement adjacente. Chaque barrette **54** comporte plusieurs cavaliers **53** disposés côte à côte selon la direction transversale. Du fait de la multiplicité des barrettes **54,** les cavaliers **53** sont disposés ainsi en rangées parallèles.

Dans l'invention, les éléments conducteurs distincts sont réalisés par exemple en métal. Leur caractère conducteur se traduit par une résistivité inférieure à 10⁻⁶ Ohm.m.

Dans l'exemple illustré, chaque barrette **54** comporte, de part et d'autre de l'alignement de cavaliers **53,** des plots uniques **57** comportant une portion de base noyée dans la barrette **54,** et une portion arrière qui s'étend axialement vers l'arrière et dont l'extrémité libre débouche en dehors de la matière de la barrette **54** dans un évidement **84** pour former un contact électrique **81** analogue à ceux des cavaliers **53** et aligné avec ceux-ci. Pour l'ensemble des barrettes, il est, dans ce mode de réalisation, prévu qu'un premier de ces plots uniques **57,** porté par une barrette **54,** ici celle agencée en avant selon l'axe **A1**, forme une borne principale avant **61** qui est destinée à être reliée électriquement à une portion du circuit électrique à couper. Dans ce mode de réalisation, la borne principale avant **61** est reliée de manière permanente à la borne de raccordement associée **28,** donc à la portion amont du circuit électrique.

Dans ce mode de réalisation, un second de ces plots uniques **57,** porté par une barrette **54,** ici celle agencée en arrière selon l'axe **A1**, forme une borne principale arrière **63** qui est destinée à être reliée électriquement à l'autre des portions du circuit électrique à couper. On verra plus loin que cette liaison électrique n'est effective que pour certaines positions de l'organe de connexion mobile.

Les autres plots uniques sont destinés à être reliés électriquement deux à deux, un plot unique **57** sur une barrette **54** étant relié électriquement à un autre plot unique **57** situé, du même côté transversal par exemple, sur une des barrettes immédiatement adjacente, par exemple par un pont conducteur **65.** L'ensemble des deux plots uniques **57** réunis par un même pont conducteur **65** forme ainsi l'équivalent d'un cavalier ayant deux contacts électriques, et forme donc ainsi un élément conducteur distinct au sens de l'invention.

La seconde partie **52** du dispositif de fractionnement **48** comporte elle aussi un chariot qui est lié mécaniquement au chariot de la première partie par une liaison à glissière **72,** assurant ainsi la capacité de mouvement relatif entre les deux parties du dispositif. À titre d'exemple, dans le mode de réalisation illustré, les extrémités transversales des barrettes **54** sont munies chacune d'un perçage cylindrique d'axe **A1** afin de permettre le montage des barrettes sur deux des tiges parallèles d'axe **A1** appartenant à la seconde partie **52** pour former la liaison glissière entre les deux parties **50, 52.**

Le chariot de la seconde partie peut comporter une plaque de base **74,** de préférence en matériau isolant, qui s'étend dans un plan parallèle à l'axe **A1** et à la direction transversale. La seconde partie **52** porte une série d'éléments conducteurs distincts, ici réalisés sous la forme de fourchettes **76** à deux branches **78** en matériau conducteur s'étendant verticalement vers le haut depuis la plaque de base **74,** c'est-à-dire selon une direction sensiblement perpendiculaire à celle de l'axe **A1** et à la direction transversale. Comme on peut le voir sur la **Fig. 10****,** les deux branches **78** de chaque fourchette **76** sont réunies par une traverse inférieure **80** conductrice par laquelle chaque fourchette **76** est fixée sur la face supérieure de la plaque de base **74.** La portion terminale libre supérieure de chaque branche **78** forme un contact électrique **82** destiné à coopérer avec un contact électrique **81** des cavaliers **53** de la première partie **50.** Les fourchettes **76** de la seconde partie **52** sont elles aussi agencées en rangées transversales parallèles, chaque rangée correspondant à une rangée de cavalier **53** de la première partie. Les contacts électriques **82** des fourchettes **76** peuvent être réalisés avec continuité de manière avec le reste de la fourchette, ou sous la forme d'éléments rapportés. Dans ce cas, on peut choisir, pour les contacts électriques **82,** un matériau conducteur différent de ceux utilisés pour le reste de la fourchette **76,** notamment un matériau ayant une bonne résistance aux arcs électriques. Ils peuvent ainsi être réalisés à base de tungstène ou de cupro-tungstène, le reste de la fourchette étant alors par exemple réalisé à base de cuivre.

Comme on peut le voir notamment sur les **Fig. 8** à **10****,** les deux parties **50, 52** sont disposées l'une par rapport à l'autre de telle sorte que chaque branche **78** de fourchette **76** soit engagée dans un évidement **84,** verticalement depuis le bas, de manière à ce qu'un contact électrique **82** de chaque branche **78** des fourchettes **76** soit en regard, selon la direction de l'axe **A1**, avec un contact électrique **81** d'un cavalier **53** de la première partie. On notera ainsi que la plaque de base **74** de la seconde partie **52** est agencée en dessous des barrettes isolantes **54.** On voit ainsi, par exemple sur la **Fig. 9****,** que, pour chacune des parties **50, 52** du dispositif de fractionnement, les éléments conducteurs distincts d'une même série sont agencés sur le corps isolant **54, 74** de la partie correspondante selon plusieurs rangées parallèles, et que les rangées des deux parties sont parallèles et imbriquées, au sens qu'une rangée d'éléments d'une série, donc appartenant à une partie du dispositif de fractionnement, est agencée entre deux rangées d'éléments de l'autre série, donc appartenant à l'autre partie du dispositif de fractionnement.

On voit sur la **Fig. 10** que les évidements **84** possèdent une dimension selon la direction de l'axe **A1** qui permet, par un déplacement axial relatif des deux parties **50, 52** du dispositif de fractionnement, une position de contact électrique illustrée aux **Fig. 4, 5** et **8****,** et une position écartée sans contact électrique illustrée aux **Fig. 6, 7** et **9****.** Le mouvement relatif, qui est ici déterminé par la glissière, est un mouvement de translation pure selon l'axe **A1**.

Ce mode de réalisation de l'invention comporte donc deux séries distinctes d'éléments conducteurs distincts, l'une portée par la première partie et l'autre portée par la seconde partie. Pour au moins un état actif du dispositif de fractionnement, correspondant ici à une position écartée des deux parties du dispositif, les éléments conducteurs distincts sont écartés et isolés électriquement les uns des autres afin de définir, dans le fluide isolant environnant, une multitude de chemins libres élémentaires distincts **CLE** successifs dans lesquels des arcs électriques sont susceptibles de s'établir à l'ouverture et/ou la fermeture du circuit électrique. Chaque chemin libre élémentaire **CLE** est un espace libre entre deux éléments conducteur distincts dans le fluide isolant environnant, c'est-à-dire un chemin sans obstacle solide, notamment sans obstacle isolant solide.

Pour une position écartée de ses deux parties, le dispositif de fractionnement **48** définit, entre la portion amont et la portion aval du circuit électrique, un chemin électrique préférentiel comprenant, en alternance, des sections conductrices comprenant les éléments conducteurs distincts, ici les cavaliers **53** et les fourchettes **76,** et des sections isolantes comprenant les chemins libres élémentaires distincts successifs.

Les chemins libres élémentaires distincts **CLE** successifs sont considérés comme des sections isolantes dans la mesure où ils correspondent à espace dans un fluide qui, comme définit plus haut, est de préférence plus isolant que l'air sec, en l'absence d'arc électrique. En présence d'un arc électrique, il va de soi que les chemins libres élémentaires distincts perdent leur caractère isolant.

On notera toutefois que les cavaliers **53** sont décalés transversalement par rapport aux fourchettes de telle sorte que chaque fourchette **76** est destinée à venir en contact, dans une position de contact des deux parties **50, 52,** par ses deux contacts **82,** avec deux contacts **81** appartenant à deux cavaliers adjacents dans la rangée correspondante. Ainsi, en position de contact, une fourchette **76** établit une connexion électrique entre deux cavaliers adjacents **53.** Un de ces cavaliers adjacents peut comprendre deux plots uniques **57** reliés par un pont conducteur **65,** une fourchette étant en contact avec l'un des plots et une autre fourchette, appartenant à une autre rangée, étant en contact avec l'autre des plots.

Dans ce mode de réalisation, en position écartée, des chemins libres élémentaires distincts sont créés, d'une part entre un cavalier **53** de la première série et une fourchette **76** proximale de l'autre série, portée par la seconde partie **52,** et d'autre part entre ladite fourchette proximale **76** et un autre cavalier **53** de la première série.

Dans ce premier mode de réalisation, le dispositif de fractionnement **48** comporte un contacteur **39** qui est agencé à l'extrémité arrière du dispositif, et qui est donc porté par le chariot de la seconde partie du dispositif de fractionnement. Ce contacteur **39** est destiné à être en contact avec l'organe de connexion **24** lorsque l'appareil est dans son état fermé, dans cet exemple plus particulièrement avec un contacteur **38** de l'organe de connexion **24.** Au contraire, lorsque l'organe de connexion **24** a atteint une position d'ouverture, le contact électrique entre le contacteur **38** de l'organe de connexion mobile **24** et le contacteur **39** est rompu. Le contacteur **39** est relié électriquement à l'un des éléments distincts du dispositif de fractionnement **48,** plus précisément à celui qui fait office de borne principale arrière **63.** Dans ce premier exemple de réalisation, le contacteur **39** est relié électriquement avec la borne arrière **63** qui est portée par la première partie du dispositif de fractionnement **48.**

Le premier dispositif de réalisation de l'invention comporte par ailleurs un mécanisme d'absorption de fin de course de l'organe de connexion mobile qui permet d'assurer un état intermédiaire de l'appareil de coupure entre l'état de fermeture nominal correspondant à la position extrême de fermeture de l'organe de connexion mobile **24,** telle qu'illustrée à la **Fig. 4****,** et une état de fermeture secondaire de l'appareil correspondant à la position illustrée à la **Fig. 5****.**

Pour ce faire, le mécanisme de d'absorption de fin de course permet aux deux parties **50, 52** du dispositif de fractionnement **48** de se déplacer ensemble selon la direction du mouvement de l'organe de connexion mobile **24,** donc dans ce cas précis selon la direction de l'axe **A1**, depuis une position de premier contact des deux parties illustrée à la **Fig. 5** jusqu'à une position décalée illustrée à la **Fig. 4****.**

Dans la position de la **Fig. 4****,** l'organe de connexion mobile **24** est en contact direct avec le corps de l'électrode par la surface de contact **21.** De préférence le contact est un contact radial entre une portion cylindrique de l'extrémité avant **25** du tube coulissant **36** et la surface de contact **21,** pour garantir un contact électrique même en cas de dispersion de positions selon la direction de l'axe **A1**. Dans cet état de l'appareil, le courant électrique nominal, ou tout du moins une grande partie de celui-ci, circule selon un chemin électrique conducteur continu principal, en l'occurrence directement entre l'organe de connexion mobile **24** et le corps principal de la première électrode **20.**

En se déplaçant vers l'arrière vers la position illustrée à la **Fig. 5****,** l'extrémité avant **25** du tube coulissant **36** perd le contact avec la surface de contact **21.** Toutefois, jusqu'à la position de la **Fig. 5****,** il sera vu qu'un chemin électrique conducteur continu secondaire est défini pour le courant électrique nominal au travers de l'appareil. Ce chemin électrique conducteur continu secondaire est défini au travers du dispositif de fractionnement **48,** tant que les deux parties du dispositif de fractionnement sont encore dans leur position relative de contact électrique. Pour toutes les positions entre le celles de la **Fig. 4** et celle de la **Fig. 5****,** le contacteur **38** de l'organe de connexion mobile est en contact avec le contacteur **39** porté par la première électrode **20** pour établir chemin électrique conducteur continu secondaire au travers du dispositif de fractionnement dont les deux parties sont en position de contact électrique.

Pour ce faire, la base transversale du cadre en U **55,** appartenant à la première partie **50,** est solidaire d'un ensemble de guidage **56** qui s'étend vers l'arrière depuis la base du U. L'ensemble de guidage **56** est reçu de manière à pouvoir coulisser longitudinalement à l'intérieur d'une embase **58,** qui est ici cylindrique et qui est destinée à être fixée dans la cavité interne **31** de la première électrode **20.** L'embase **58** présente par exemple un corps tubulaire d'axe **A1** dont la partie avant présente une collerette de fixation **62** sur le corps principal de la première électrode **20** et dont la partie arrière présente une collerette radiale interne **64** destinée à former une butée, longitudinalement vers l'arrière, pour l'ensemble de guidage **56.** L'embase **58** est donc fixe dans l'appareil mécanique de coupure. L'ensemble de guidage **56,** et avec lui l'ensemble de la première partie **50** du dispositif de fractionnement, est en effet destiné à coulisser selon la direction longitudinale de l'axe **A1** à l'intérieur de l'embase **58** entre une position avancée décalée illustrée à la **Fig. 4** est une position reculée illustrée à la **Fig. 5** dans laquelle l'ensemble de guidage **56** est en butée longitudinalement vers l'arrière contre la collerette radiale interne **64** de l'embase **58.** L'ensemble de guidage **56** est sollicité élastiquement selon la direction longitudinale vers sa position reculée, par exemple par un ressort hélicoïdal **66** qui est maintenu à l'intérieur de l'embase **58** par une plaque avant de fermeture **68,** le ressort **66** étant ainsi comprimé selon l'axe **A1** entre la plaque de fermeture **68** et l'ensemble de guidage **56.** Un doigt d'indexation **70** est fixé sur l'ensemble de guidage **56** de manière à dépasser radialement vers l'extérieur par rapport à une paroi cylindrique externe de l'ensemble de guidage **56** et à être reçu dans une fente longitudinale du corps tubulaire de l'embase **58** pour indexer angulairement la première partie **50**.

Les différentes positions opérationnelles du système de fractionnement **48** vont maintenant être décrites en référence aux **Fig. 4** à **7****.**

La **Fig. 7** correspond à une position extrême d'ouverture de l'organe de connexion **24.** Cette position correspond à la position de l'organe de connexion **24** permettant d'obtenir la capacité de coupure désirée de l'appareil et la distance d'isolement nominale pour les conditions de service attendues de l'appareil. Elle correspond généralement à la position la plus reculée de l'organe de connexion **24** permise par le mécanisme de commande **42** illustré à la **Fig. 2**. Dans cette position de l'organe connexion **24**, le dispositif de fractionnement **48** n'est soumis qu'à la seule force du ressort **66**, ce qui sollicite donc la première partie **50** vers sa position reculée illustrée aux **Fig. 5** à **7**. Dans cet état ouvert de l'appareil, la seconde partie **52** du dispositif de fractionnement **48**, qui dans ce mode de réalisation est portée par la première partie **50**, est sollicitée par un organe élastique, par exemple un ressort **90**, vers une position écartée par rapport à cette première partie, en l'occurrence reculée vers l'arrière selon la direction de l'axe **A1**. Cette position écartée est définie par exemple par une butée mécanique agissant entre les deux parties **50, 52,** selon la direction de leur mouvement relatif. Dans cette position relative des deux parties, il n'y a pas de contact électrique entre les deux parties **50, 52,** notamment pas de contact électrique entre les éléments conducteurs distincts de la première partie, à savoir les cavaliers **53,** et les éléments conducteurs distincts de la seconde partie, à savoir les fourchettes **76.** On remarque qu'il existe alors une distance importante entre le contacteur **39** du dispositif de fractionnement, en l'occurrence porté par la seconde partie **52,** à son extrémité arrière, et le contacteur **38** de l'organe de connexion **24.**

On comprend que cet état de l'appareil correspond à son état ouvert dans lequel aucune connexion électrique n'est établie au travers de l'appareil entre les deux portions amont et aval du circuit électrique, tout du moins dans les conditions nominales de fonctionnement de l'appareil.

Par un déplacement de l'organe de connexion **24** selon son mouvement d'ouverture, ici dans le sens de la fermeture du circuit électrique, on arrive à la position intermédiaire illustrée à la **Fig. 6** qui correspond à la position pour laquelle s'établit le premier contact entre le contacteur **38** de l'organe de connexion **24** et le contacteur **39** du dispositif de fractionnement **48.** Pour cette position, il n'y a pas eu encore de déplacement relatif des deux parties du dispositif de fractionnement entre elles, lesquelles sont donc encore dans leur position relative écartée, ni de déplacement de l'ensemble du dispositif de fractionnement **48** par rapport à l'embase **58,** donc par rapport à la première électrode **20.** Pour cette position intermédiaire de l'organe de connexion **24,** pour laquelle un contact électrique est établi entre l'organe de connexion **24** est le dispositif de fractionnement **48,** l'appareil de coupure est encore dans un état d'ouverture électrique. Il n'y a pas de contact électrique direct entre les parties amont et aval du circuit électrique à couper. En revanche, il se peut que la capacité d'isolation électrique de l'appareil coupure dans cette position ou une position intermédiaire entre celle de la **Fig. 6** et de la **Fig. 5****,** à savoir la tension maximale qu'il est susceptible de supporter entre les deux portions amont et aval du circuit électrique sans formation d'arcs électriques, soit inférieure à sa capacité d'isolation électrique correspondant à la position d'ouverture extrême de l'organe de connexion **24.** En effet, dans cet état, la borne terminale arrière **63** du dispositif de fractionnement est amenée au potentiel de la portion aval du circuit électrique, par l'intermédiaire de l'organe de connexion mobile **24** et des contacteurs **38** et **39.**

En poursuivant le déplacement de l'organe de connexion **24** selon son mouvement d'ouverture, toujours dans le sens de la fermeture du circuit électrique, on arrive à la position illustrée à la **Fig. 5** qui correspond à la position pour laquelle les deux parties **50, 52** du dispositif de fractionnement sont en position de contact électrique. Dans cette position, tous les contacts électriques entre les éléments conducteurs distincts d'une partie et les éléments conducteurs distincts de l'autre partie sont réalisés et effectifs. Ainsi, les contacts **82** des fourchettes **76** sont en appui sur les contacts **81** des cavaliers **53** de manière à assurer un contact électrique entre les différents éléments conducteurs distincts. On notera par ailleurs que, dans cette position, tel qu'on peut le voir à la **Fig. 8****,** une fourchette terminale avant **76V** est en contact avec la borne principale avant **61** et une fourchette terminale arrière **76R** est en contact électrique avec la borne principale arrière **63.** Dans l'exemple illustré, les bornes principales avant **61** et arrière **63** sont formées par des plots uniques **57** portés par la première partie du dispositif. Cependant, les deux bornes pourraient être portées par la seconde partie du dispositif, ou on pourrait aussi prévoir qu'une borne principale soit portée par la première partie et que l'autre borne principale soit portée par la seconde partie.

Pour cette position relative de contact des deux parties **50, 52,** il peut avantageusement être prévu qu'elle corresponde non pas à une position de premier contact des différents éléments conducteurs distincts **76, 53** mais plutôt qu'elle corresponde à une position relative des deux parties au-delà d'une position de premier contact, vers l'avant selon la direction du mouvement relatif des deux parties. Ceci est permis dans ce mode de réalisation par le fait que les contacts **82** des fourchettes **76** sont agencés à l'extrémité libre des branches **78** des fourchettes **76** en U, lesquelles branches **78,** qui s'étendent perpendiculairement à la direction du mouvement relatif des deux parties, sont susceptibles de se déformer élastiquement pour absorber le déplacement de la plaque de base **74** de la seconde partie, qui porte la base des fourchettes **76,** au-delà d'une position de premier contact. Ceci confère aux deux pièces **81, 82** en contact une pression suffisante pour laisser le courant transiter sans détérioration pendant le temps d'établissement du courant nominal à le long du chemin électrique conducteur continu secondaire. On pourrait obtenir un résultat de même nature en prévoyant que les cavaliers **53** soient montés dans les barrettes **54** avec une possibilité de déplacement selon la direction du mouvement relatif des deux parties, de préférence en étant sollicités élastiquement vers une position reculée vers l'arrière selon l'axe **A1**. La position de contact électrique telle qu'illustrée notamment sur la **Fig. 5** et sur la **Fig. 8** est de préférence déterminée par une butée mécanique entre les deux parties du dispositif de fractionnement **48,** empêchant ces deux parties de poursuivre leur mouvement relatif l'une vers l'autre.

À partir de cette position relative des différents composants de l'appareil, illustrée à la **Fig. 5****,** l'appareil de coupure est dans un état fermé électrique dans lequel est établie une connexion électrique secondaire de l'appareil. Dans cette position, un courant électrique nominal est susceptible de traverser l'appareil de coupure **10.** Ce courant électrique nominal circule selon le circuit électrique conducteur continu secondaire au travers du dispositif de fractionnement avant de circuler selon le circuit électrique conducteur continu principal lorsque le couple de contacts électriques principaux **21, 25** sont en contact comme illustré à la **Fig. 4****.**

On note donc la poursuite du mouvement de l'organe de connexion **24** vers sa position extrême de fermeture illustrée à la **Fig. 4****,** au-delà, vers l'avant, depuis la position illustrée à la **Fig. 5****.** Ce déplacement est notamment permis par le mécanisme d'absorption de fin de course, l'ensemble des deux parties du dispositif de fractionnement **48** se déplaçant donc ensemble selon la direction du mouvement de l'organe de connexion, en l'occurrence par le coulissement de l'ensemble de guidage **56** de la première partie **50** dans l'embase **58.** Les deux parties du dispositif de fractionnement restent bien entendu dans leur position relative de contact électrique.

On notera donc que, dans ce mode de réalisation, entre les positions des **Fig. 4** et **5****,** tant que le couple de contacts principaux **21, 25** ne sont pas en contact, un courant de charge nominal au travers de l'appareil de coupure transite, en position de contact électrique des deux parties **50, 52** du dispositif de fractionnement **48,** par les éléments conducteurs distincts **76, 53** du dispositif de fractionnement **48** qui sont disposés le long du circuit électrique conducteur continu secondaire. En se référant à la **Fig. 8** et prenant pour hypothèse que la borne principale avant **57** du dispositif de fractionnement est reliée électriquement de manière permanente à la portion amont du circuit électrique à couper, notamment par le corps principal de la première électrode **20** et par la borne de raccordement **28,** on comprend en effet que le courant électrique est conduit alors, par conduction directe, depuis la borne terminale avant **57** vers un premier cavalier **53** de la première partie, par la fourchette terminale avant **76V.** Ce premier cavalier **53** conduit le courant vers une seconde fourchette **76,** adjacente à la première, au travers de leurs contacts respectifs en vis-à-vis, et la seconde fourchette conduit le courant vers un second cavalier **53** adjacent au premier cavalier, au travers de leurs contacts respectifs en vis-à-vis. Cette conduction du courant se poursuit au travers des différents éléments conducteurs distincts successifs, les deux séries de conducteurs distincts étant intercalées l'une par rapport à l'autre le long du chemin électrique conducteur continu, au sens que le courant électrique nominal circule en passant alternativement d'un élément conducteur distinct d'une série, porté par une partie du dispositif de fractionnement, à un élément conducteur distinct de l'autre série, porté par l'autre partie du dispositif de fractionnement.

Ainsi, dans leur position relative de contact, les éléments conducteurs distincts **53, 76** faisant respectivement partie de deux parties **50, 52** du dispositif de fractionnement établissent, par leur mise en contact, un chemin électrique conducteur continu, c'est-à-dire sans interruption de la conduction électrique en milieu solide conducteur, entre la portion amont et la portion aval du circuit électrique. Ce chemin électrique conducteur continu est, en l'absence de contact entre les contacts principaux **21, 25,** un chemin de moindre résistance électrique entre la portion amont et la portion aval du circuit électrique pour la position de contact des organes de l'appareil. Les éléments conducteurs distincts sont agencés en série le long du chemin électrique conducteur continu.

On décrit maintenant une étape d'ouverture du circuit électrique, éventuellement effectuée sous charge, lors de la circulation d'un courant nominal au travers de l'appareil.

Dans l'état de la **Fig. 4****,** l'appareil présente simultanément le chemin électrique conducteur continu principal, directement du corps principal de l'électrode fixe **20** vers l'organe de connexion mobile **24,** par les contacts principaux **21, 25,** et le chemin électrique conducteur continu secondaire. Toutefois, le chemin électrique conducteur continu principal présente de préférence une résistivité plus faible de sorte qu'une majorité du courant nominal au travers de l'appareil circule le long du chemin électrique conducteur continu principal plutôt le long du chemin électrique conducteur continu secondaire.

En partant de l'état décrit en rapport à la **Fig. 4****,** l'organe de connexion mobile **24** est commandé pour reculer. Jusqu'à la position de la **Fig. 5****,** l'ensemble du dispositif de fractionnement **48** recule avec l'organe de connexion **24** dans la mesure où l'ensemble de guidage **56** de la première partie **50** du dispositif **48** peut glisser librement par rapport à l'embase **58.** Lors de ce mouvement, le courant électrique nominal circule au travers de l'appareil de coupure. Toutefois, ce courant électrique nominal est transféré du chemin électrique conducteur continu principal vers le chemin électrique conducteur continu secondaire, au travers du dispositif de fractionnement **48,** du fait de la coupure du chemin électrique conducteur continu principal par rupture du contact au niveau des contacts principaux **21, 25.** Cependant, comme les deux chemins électriques conducteurs continus étaient établis, ce transfert se fait sans risque de création d'arc électrique.

En arrivant à la position de la **Fig. 5****,** correspondant à une première position intermédiaire de l'organe de connexion mobile **24,** l'ensemble de guidage **56** arrive en butée contre le collet radial **64** de l'embase **58,** empêchant tout mouvement ultérieur de la première partie **50** du dispositif **48** vers l'arrière. Dans cet état, le courant nominal est susceptible de circuler selon le chemin électrique conducteur continu secondaire au travers du dispositif de fractionnement **48.**

Lorsque l'organe de connexion mobile **24** poursuit son mouvement d'ouverture vers l'arrière, dans le sens de l'ouverture, au-delà de la position de la **Fig. 5**, le ressort **90** qui est agencé entre les deux parties du dispositif de fractionnement pousse la seconde partie **52** du dispositif **48** en la maintenant en appui par son contacteur **39** sur le contacteur **38** de l'organe de connexion mobile. Les deux parties **50**, **52** s'écartent donc l'une de l'autre selon leur mouvement d'écartement, et les contacts entre les fourchettes **76** et les cavaliers **53**, c'est-à-dire les contacts électriques entre les deux parties **50**, **52** du dispositif sont rompus simultanément, aux dispersions géométriques près. Dans cet état, on remarque donc qu'il se crée simultanément, au niveau de chacun des contacts **81, 82** des fourchettes **76** avec les cavaliers **53,** un chemin libre élémentaire distinct **CLE** correspondant à l'espace libre dans le fluide isolant qui est créé entre les deux contacts **81**, **82** du fait de l'écartement relatif des deux parties **50**, **52**. On peut considérer que, pour la position de la **Fig. 5**, chaque chemin libre élémentaire **CLE** distinct a une longueur nulle lorsque les deux parties sont en position de contact, et que la longueur de chaque chemin libre élémentaire augmente progressivement à partir de cette valeur nulle, simultanément pour tous les chemins libres élémentaires, et proportionnellement à l'écartement des deux parties **50, 52** du dispositif de fractionnement **48** depuis la position de contact électrique en direction d'au moins une position écartée des deux parties .

Pour la position qui suit immédiatement la perte du contact, cette longueur des chemins libres élémentaires est si faible que des arcs électriques sont susceptibles de s'établir au niveau de chacun des chemins libres élémentaires **CLE.** En présence de ces arcs électriques, un courant circule au travers de l'appareil de coupure **10** et au travers du dispositif de fractionnement **48.** Par la configuration du système, les arcs électriques qui apparaissent dans les chemins libres élémentaires sont agencés en série selon le chemin de circulation du courant. En effet, le courant est alors contraint de circuler selon le chemin électrique préférentiel comprenant, en alternance, des sections conductrices comprenant les éléments conducteurs distincts, ici les cavaliers **53** et les fourchettes **76,** et des sections « isolantes » comprenant les chemins libres élémentaires distincts successifs. De nouveau, il est entendu qu'en présence d'un arc, un chemin libre élémentaire **CLE** a perdu son caractère isolant mais est susceptible de le retrouver dès l'extinction de l'arc.

Au niveau de chaque chemin libre élémentaire distinct, l'arc électrique dans le chemin élémentaire crée une tension d'arc opposée à la tension au travers de l'appareil électrique entre les deux portions amont et aval du circuit électrique à couper. De manière connue, cette tension d'arc a une valeur qui, en première approximation et pour un courant constant, peut être écrite sous la forme : $Uarc = Uo + k \times {I}_{CLE}$ où :
Uo est une constante, généralement de l'ordre de 10 à 25 V ;
k est un facteur multiplicatif qui peut être considéré constant ;
I_{CLE} est une valeur représentative de la longueur du chemin libre élémentaire, c'est-à-dire une valeur représentative de la distance, pour la position considérée, entre le contact **81** d'un cavalier **53** avec le contact **82** en regard d'une fourchette **76.**

Dans ce mode de réalisation, on comprend que, en créant simultanément une multitude de chemins libres élémentaires dans le chemin électrique préférentiel au travers du dispositif de fractionnement **48,** on crée au niveau de chaque chemin libre élémentaire une tension d'arc opposée au passage du courant, ces tensions d'arc s'additionnant car les chemins libres élémentaires sont en série le long du chemin électrique préférentiel. Ainsi, pour un dispositif de fractionnement créant simultanément N chemins libres élémentaires (ce qui, dans l'exemple illustré, suppose (N/2)-1 éléments conducteurs distincts dans la première série et N/2 conducteurs éléments distincts dans la seconde série, plus les bornes terminales avant et arrière), on crée immédiatement le long du chemin électrique préférentiel une tension d'arc cumulée au moins égale à N x Uo.

On comprend aussi que, au fur et à mesure de l'écartement des deux parties du dispositif de fractionnement **48,** la partie k x I_{CLE} de la tension d'arc au niveau de chaque arc augmente proportionnellement à l'écartement des deux parties, et pour le dispositif de fractionnement dans son ensemble, cette partie de tension d'arc cumulée croit avec le facteur N du nombre de chemins libres élémentaires, donc très rapidement.

Dans ce premier exemple de réalisation, la première série d'éléments conducteurs distincts, portée par la première partie **50,** comprend 4 rangées de trois cavaliers **53,** chaque rangée étant bordée par un plot unique **57** à chaque extrémité transversale. La seconde série d'éléments conducteurs distincts, portée par la seconde partie **50,** comprend 4 rangées de quatre fourchettes **76.** Lors de son ouverture, le dispositif de fractionnement **48** forme ainsi simultanément trente-deux chemins libres élémentaires **CLE** distincts en série le long du chemin électrique préférentiel.

Ainsi, dans ce mode de réalisation de l'invention, même pour un faible écartement relatif des deux parties du dispositif de fractionnement, donc même pour un faible déplacement relatif des deux électrodes dans leur mouvement d'ouverture, on crée une tension d'arc cumulée qui est rapidement importante et dont la valeur croit très rapidement avec le déplacement relatif des deux électrodes.

De plus, grâce à l'agencement du dispositif de fractionnement **48** à l'intérieur d'une cavité **31** d'une des électrodes, les arcs électriques sont confinés à l'intérieur de l'électrode et ne présentent que peu de risques de dégénérer en direction de la paroi **14** de l'enceinte.

Lorsque le système atteint la position de la **Fig. 6****,** la tension d'arc cumulée au travers du dispositif de fractionnement **48** peut avoir atteint une valeur telle qu'elle aura conduit à la disparation de l'arc électrique. À la position illustrée à **Fig. 6****,** la seconde partie **52** du dispositif **48** atteint sa position d'écartement maximale par rapport à la première partie **50** et ne peut plus reculer en direction de la seconde électrode **22.**

Dans tous les cas, lorsque l'organe de connexion mobile **24** poursuit son mouvement de recul depuis la position de la **Fig. 6** vers celle de la **Fig. 7****,** le contacteur **38** de l'organe de connexion **24** perd le contact avec le contacteur **39** du dispositif de fractionnement **48,** et s'éloigne progressivement de celui-ci. Si un courant électrique était encore présent au moment de la perte de contact (dans l'hypothèse où les arcs électriques dans le dispositif de fractionnement ne seraient pas encore éteints) un arc électrique est susceptible de se créer entre les deux contacteurs **38** et **39,** de la même manière que dans un appareil conventionnel. Toutefois, cet arc entre les deux contacteurs **38** et **39,** créant une tension d'arc supplémentaire s'ajoutant à la tension d'arc cumulée à l'intérieur du dispositif de fractionnement **48,** doit normalement aboutir rapidement à l'extinction des arcs électriques dans l'appareil, ceci pour une valeur relativement faible d'éloignement des deux contacteurs **38** et **39,** valeur suffisamment faible pour ne pas créer de risques de voir l'arc dégénérer vers la paroi **14** de l'appareil.

On décrira maintenant un deuxième mode de réalisation de l'invention mettant en œuvre le même principe de fonctionnement, avec simplement une configuration géométrique différente des éléments conducteurs distincts. Tout comme le premier mode de réalisation, ce deuxième mode de réalisation présente deux parties mobiles l'une par rapport à l'autre entre une position de contact et une position écartée. Chaque partie **50, 52** comporte un corps isolant, le corps isolant de chaque partie portant une série d'éléments conducteurs distincts. Comme dans le premier mode de réalisation, une multitude de chemins libres élémentaires distincts sont créés simultanément, aux dispersions géométriques près, en série le long d'un chemin électrique préférentiel au travers du dispositif de fractionnement, la longueur individuelle de ces chemins électriques croissant simultanément et proportionnellement à l'écartement des deux parties du dispositif.

Comme on peut le voir plus particulièrement sur la **Fig. 12****,** la première partie **50** comporte un corps isolant **92,** ici tubulaire, d'axe **A1**, dans lequel sont enfichées des plaquettes primaires **94** de contact en matériau conducteur, qui forment chacune un élément conducteur distinct de la première partie **50.** Chaque plaquette primaire **94** s'étend radialement vers l'intérieur, en direction de l'axe **A1**, depuis une paroi cylindrique interne **96** du corps isolant tubulaire **92.** Chaque plaquette primaire **94** présente une forme de secteur angulaire d'anneau, d'axe **A1**, possédant une étendue angulaire autour de l'axe **A1**, par exemple comprise entre 5° et 30°, de préférence entre 10° et 20°, et une étendue radiale par rapport à l'axe **A1** depuis la paroi cylindrique interne **96,** jusqu'à un diamètre interne des plaquettes **94.** Les plaquettes primaires **94** présentent donc chacune une face avant et une face arrière sensiblement plane et contenue dans un plan perpendiculaire à l'axe **A1**.

Les plaquettes primaires **94** sont de préférence toutes de forme identique. Comme on peut le voir sur les **Fig. 11** et **12****,** les plaquettes primaires **94** sont reçues dans des logements correspondant **95** formés dans le corps isolant **92** et sont agencées selon une configuration en hélice. Ainsi, deux plaquettes primaires successives **94** sont décalées longitudinalement selon la direction de l'axe **A1**. Le décalage axial **D** de deux plaquettes adjacentes, mesuré par exemple entre les faces arrière respectives de deux plaquettes primaires adjacentes, est par exemple compris entre 0.5 et 20 mm, de préférence entre 1 et 5 mm. Dans cet exemple de réalisation, deux plaquettes primaires adjacentes **94** sont de plus décalées angulairement de manière à ne pas présenter de portion en regard selon la direction axiale. Entre deux plaquettes primaires adjacentes, on prévoit par exemple un saut angulaire primaire **S1** autour de l'axe **A1**, ce saut angulaire **S1** étant mesuré entre des bords en regard dont l'un appartient à l'une des plaquettes et l'autre à la plaquette suivante, ce saut angulaire **S1** pouvant avantageusement être compris entre 0.5° et 30°, de préférence entre 5° et 20°. Ainsi, en projection selon la direction de l'axe **A1**, deux plaquettes primaires **94** adjacentes ne se chevauchent pas. Dans l'exemple de réalisation illustré, en regardant l'ensemble des plaquettes primaires **94** selon la direction de l'axe **A1**, depuis l'extrémité arrière du dispositif de fractionnement **48,** deux plaquettes primaires adjacentes **94** sont agencées de telle sorte que la plaquette primaire **94** qui est décalée angulairement dans le sens des aiguilles d'une montre par rapport à l'autre plaquette primaire est aussi décalée axialement vers l'avant par rapport à cette autre plaquette primaire. Chaque plaquette primaire **94,** à l'exception d'une plaquette primaire terminale avant **94V** et d'une plaquette primaire terminale arrière **94R,** est ainsi encadrée par deux plaquettes primaires adjacentes, lesquels sont les plaquettes primaires qui sont les plus proches de la plaquette primaire **94** considérée, tant angulairement que axialement, et les trois plaquettes étant considérées comme successives dans la première série de plaquettes. Dans l'exemple illustré, une plaquette terminale avant **94V** est prévue pour former une borne terminale avant destinée à être reliée électriquement, de préférence de manière permanente, à une portion du circuit électrique à couper, par exemple à une portion amont.

Dans l'exemple illustré, chaque tour de l'hélice selon laquelle les plaquettes primaires **94** sont disposées comporte huit plaquettes primaires écartées et isolées électriquement les unes des autres. Dans cet exemple, il est prévu que l'hélice comporte 8 tours, soit **64** plaquettes primaires **94.**

Dans l'exemple illustré, la première partie **50** du dispositif de fractionnement **48** comporte encore une enveloppe externe **97** qui est réalisée sous la forme d'une pièce tubulaire d'axe **A1**, réalisée de préférence en matière isolante électriquement, par exemple en PTFE. Le diamètre interne de l'enveloppe externe tubulaire **97** est de préférence sensiblement égal au diamètre externe du corps isolant **92** de la première partie **50** de manière à ce que ce dernier, équipé de ses plaquettes primaires **94,** soit reçu à l'intérieur de l'enveloppe externe **97.** Cette enveloppe externe **97** présente, à son extrémité axiale avant, un collet radial qui permet son raccordement à un ensemble de guidage annulaire **56** qui, comme dans le premier mode de réalisation est destiné à être reçu à coulissement selon l'axe **A1** dans une embase **58** pour former un mécanisme d'absorption de la fin de course de l'organe de connexion **24,** comme cela a été décrit en relation avec le premier mode de réalisation.

La seconde partie **52** du dispositif de fractionnement **48,** visible sur la **Fig. 13****,** comporte un corps isolant **98,** ici cylindrique d'axe **A1** et dont le diamètre externe est choisi pour permettre le coulissement du corps isolant **98** selon l'axe **A1**, au centre de l'ensemble des plaquettes primaires **94** de la première partie **50,** de préférence sans contact. Ce corps isolant **98** cylindrique, qui peut être tubulaire ou qui peut être plein, porte, en relief radialement vers l'extérieur par rapport à sa surface périphérique externe cylindrique **100,** une série de plaquettes secondaires **102** de contact, formant autant d'éléments conducteurs distincts de la seconde partie **52.**

Chaque plaquette secondaire **102** est donc ancrée dans le corps isolant **100.** Chaque plaquette secondaire **102** s'étend radialement vers l'extérieur, depuis une surface cylindrique externe du corps isolant **98** cylindrique. Chaque plaquette secondaire **102** présente une forme générale de secteur angulaire d'anneau, d'axe **A1**, possédant une étendue angulaire autour de l'axe **A1**, par exemple comprise entre 5° et 30°, de préférence entre 10° et 20°, et une étendue radiale par rapport à l'axe **A1** depuis la surface cylindrique externe **100.** Les plaquettes secondaires **102** présentent, dans cet exemple de réalisation, chacune une face avant sensiblement plane et contenue dans un plan perpendiculaire à l'axe **A1**

Dans l'exemple illustré, les plaquettes secondaires **102** présentent chacune une face arrière présentant deux éléments de contacts décalés selon la direction de l'axe **A1**. Les éléments de contact sont ici constitués par deux éléments de surface **104, 106** dont chacun est sensiblement plan et contenu dans un plan perpendiculaire à l'axe **A1**, les deux plans des deux éléments de contacts **104, 106** étant décalés axialement d'une valeur de décalage axial **D** égale au décalage axial **D** entre deux plaquettes primaires **94** adjacentes de la première série. En effet, dans une position relative de contact électrique des deux parties, et hormis éventuellement les plaquettes terminales des deux séries, une plaquette secondaire **102** de la seconde partie est destinée à venir en contact simultanément avec deux plaquettes primaires adjacentes **94** de la première partie, et inversement une plaquette primaire **94** de la première série est destinée à venir en contact simultanément avec deux plaquettes secondaires **102** adjacentes de la seconde partie. Les éléments de surface **104, 106** peuvent avantageusement être réalisés en un matériau conducteur différent de celui d'un corps principal de la plaquette secondaire, éventuellement plus résistants aux arcs électriques.

De manière analogue et correspondante à la disposition des plaquettes primaires **94** de la première partie **50,** les plaquettes secondaires **102** sont agencées selon une hélice. Ainsi, deux plaquettes secondaires **102** adjacentes sont décalées angulairement l'une par rapport à l'autre d'un saut angulaire **S2** autour de l'axe **A1** et sont décalées axialement d'un décalage axial **D** selon la direction de l'axe **A1**. De préférence, l'étendue angulaire d'une plaquette d'une des séries est supérieure au saut angulaire entre les deux plaquettes adjacentes de l'autre série avec lesquelles ladite plaquette est destinée à venir en contact.

Dans l'exemple illustré, chaque tour de l'hélice selon laquelle les plaquettes secondaires **102** sont disposées comporte huit plaquettes secondaires écartées et isolées électriquement les unes des autres sur le corps isolant **98.** Dans cet exemple, il est prévu que l'hélice comporte huit tours, soit soixante-quatre plaquettes secondaires **102.**

Comme on le voit sur la **Fig. 14****,** la seconde partie **52** est reçue coaxialement à l'intérieur du corps tubulaire **92** de la première partie **50,** et par là-même à l'intérieur de l'enveloppe externe **97.** Cette dernière présente, à son extrémité arrière, une paroi transversale annulaire percée en son centre d'un orifice **106** pour permettre le passage, avec coulissement selon l'axe **A1,** de l'extrémité arrière du corps cylindrique isolant **98** de la seconde partie. Comme on le voit sur la **Fig. 13****,** cette extrémité arrière du corps cylindrique isolant **98** porte un contacteur **39** destiné à venir en contact électrique avec le contacteur de **38** de l'organe de connexion **24,** comme explicité dans le cadre du premier mode de réalisation. Dans ce second mode de réalisation, le contacteur **39** est par exemple relié électriquement à une plaquette secondaire terminale arrière **102R** de la série de plaquettes secondaires **102** de la seconde partie, laquelle forme une borne terminale arrière pour le dispositif de fractionnement **48.**

Le dispositif de fractionnement **48** étant ainsi assemblé, pour chacune des parties **50, 52** du dispositif de fractionnement, les éléments conducteurs distincts **94, 102** d'une même série sont agencés sur le corps isolant qui les porte selon une disposition en hélice, et les deux hélices des deux parties sont coaxiales et imbriquées. Pour l'assemblage, on peut prévoir que les plaquettes primaires **94** soient enfichées dans les logements correspondants **95** du corps tubulaire isolant **92** de la première partie, radialement de l'extérieur vers l'intérieur, après que la première partie **50**, munie de ses plaquettes secondaires **102**, aura été engagée coaxialement au centre du corps tubulaire isolant **92**.

Les deux parties **50, 52** du dispositif de fractionnement **48** sont susceptibles de coulisser l'une par rapport à l'autre selon un mouvement d'écartement entre une position de contact illustrée à la **Fig. 15** et une position écartée illustrée à la **Fig. 16**. Dans cet exemple, le mouvement relatif d'écartement des deux parties **50**, **52** est un mouvement de translation pure selon l'axe **A1**.

Comme pour le premier mode de réalisation, un organe de rappel élastique est prévu, par exemple un ressort, de préférence entre les deux parties mobiles du dispositif de fractionnement **48** pour que, en l'absence de contact avec l'organe de connexion mobile **24,** les deux parties occupent leur position relative écartée. Comme on peut le voir plus particulièrement à la **Fig. 16****,** dans cette position écartée, tous les éléments conducteurs distincts, en l'occurrence les plaquettes primaires **94** et les plaquettes secondaires **102,** sont écartés l'un de l'autre selon la direction axiale du mouvement d'écartement des deux parties, empêchant toute liaison électrique au travers d'un matériau solide entre ces éléments conducteurs distincts. Sous l'effet du déplacement de l'organe de connexion **24,** comme décrit en référence aux **Fig. 6** et **7** pour le premier mode de réalisation, les deux parties du dispositif de fractionnement peuvent être amenées en position de contact dans laquelle chacune des plaquettes d'une série est reliée à deux plaquettes de l'autre série pour créer une liaison électrique solide, au sens d'une continuité de solides conducteurs reliés électriquement, au travers du dispositif de fractionnement, tel qu'illustré à la **Fig. 15**.

Pour assurer le contact au niveau de chaque contact prévu, on peut prévoir des moyens de compensation des dispersions géométriques, par exemple en prévoyant que les plaquettes d'au moins une des deux séries soient élastiques, ou en interposant des éléments de contact élastiques.

De manière similaire au premier mode de réalisation, le dispositif de fractionnement **48** selon ce deuxième mode de réalisation peut être intégré au sein de la cavité **31** de la première électrode, voire, dans une autre variante, dans une cavité de l'organe de connexion **24.** De même, l'appareil de coupure équipé de ce second mode de réalisation d'un dispositif de fractionnement **48** peut se trouver dans les quatre états illustrés aux **Fig. 4** à **7** pour le premier mode de réalisation, en fonction de la position de l'organe de connexion **24.**

Dans ces premier et deuxième modes de réalisation, dans la position de contact électrique des deux parties du dispositif de fractionnement, les éléments conducteurs distincts, en l'occurrence des deux séries, sont reliés électriquement au circuit électrique, et forment même partie de ce circuit électrique, au sens qu'ils ne sont pas seulement au potentiel de ce circuit, mais qu'ils sont en réalité traversés par le courant électrique nominal, ou en tous les cas susceptibles d'être traversé par ce courant électrique nominal dans le cas où l'appareil comporte un chemin électrique conducteur continu principal, en position de fermeture extrême de l'organe de connexion mobile, et un chemin électrique conducteur continu secondaire au travers du dispositif de fractionnement lorsque l'organe de connexion mobile a commencé de s'écarter de sa position de fermeture extrême.

De plus, on comprend que, dans ces modes de réalisation, le dispositif de fractionnement d'arc électrique comprend des éléments conducteurs distincts, qui, pour au moins un état actif du dispositif de fractionnement, correspondant, pour ces deux modes de réalisation, à la position relative écartée des deux parties du dispositif, sont écartés et isolés électriquement les uns des autres afin de définir dans le fluide isolant environnant une multitude de chemins libres élémentaires distincts successifs dans lesquels des arcs électriques sont susceptibles de s'établir à l'ouverture et/ou la fermeture du circuit électrique. Les chemins libres élémentaires distincts sont des chemins de moindre rigidité diélectrique dans le fluide isolant, entre deux éléments conducteurs distincts proximaux appartenant l'un à une série portée par une partie et l'autre à l'autre série portée par l'autre partie, le long desquels des arcs électriques sont susceptibles de s'établir à l'ouverture et/ou la fermeture du circuit électrique. C'est le long de ces chemins libres élémentaires que s'effectue la rupture diélectrique au-delà d'un seuil de différence de tension entre les deux éléments conducteurs distincts proximaux.

Pour ce premier et ce deuxième mode de réalisation de l'invention, un chemin libre élémentaire, en position écartée des deux parties du dispositif, s'établit entre un élément conducteur distinct d'une série, portée par une des parties, et un élément conducteur distinct de l'autre série, portée par l'autre des parties. Dans le premier mode de réalisation un tel chemin libre élémentaire **CLE** s'établit entre chaque contact **81** d'un cavalier **53** et le contact en vis-à-vis **82** d'une branche **78** d'une fourchette **76.** Dans le deuxième mode de réalisation, un tel chemin libre élémentaire s'établit, en position écartée des deux parties du dispositif, entre la face arrière d'une plaquette primaire **94** et un des deux éléments de surface **104, 106** d'une plaquette secondaire **102,** dans le fluide environnant.

Dans les exemples de réalisation, deux chemins libres élémentaires distincts successifs sont reliés électriquement par un des éléments conducteurs distincts, et chaque chemin libre élémentaire est défini entre deux éléments conducteurs distincts proximaux. Dans le premier et le deuxième mode de réalisation, deux éléments conducteurs distincts proximaux n'appartiennent pas à la même série et sont portés l'un par une partie et l'autre par l'autre partie du dispositif.

De plus, un élément conducteur distinct relie de préférence au plus deux chemins libres élémentaires distincts.

Dans le premier mode de réalisation, on a avantageusement prévu des obstacles solides isolants pour limiter l'apparition d'arc électriques entre deux éléments conducteurs distincts adjacents d'une même série, c'est-à-dire notamment entre deux contacts **81** de deux cavaliers **53** adjacents sur une même barrette **54,** ou entre deux contacts **82** appartenant à deux fourchettes **76** adjacentes sur une même rangée. Ces obstacles isolants sont par exemple réalisés sous la forme de cloisons isolantes **85** qui s'étendent vers l'arrière depuis une face arrière des barrettes pour délimiter les deux évidements entre eux ou pour former deux compartiments au sein d'un même évidement.

On comprend que, lorsque les deux parties du dispositif de fractionnement sont écartées, le dispositif de fractionnement est théoriquement isolant entre les deux portions amont et aval du circuit électrique à couper. Toutefois, ceci n'est que partiellement vrai dans la mesure où, en cas d'existence d'un différentiel de potentiel très élevé entre la portion amont et la portion aval, des arcs électriques peuvent se produire dans les chemins libres élémentaires qui se créent entre les deux parties du dispositif de fractionnement, laissant subsister, au moins jusqu'à une certaine quantité d'écartement des deux parties, une circulation de courant au travers du dispositif de fractionnement.

Dans le dispositif de fractionnement selon l'invention les chemins libres élémentaires distincts sont agencés en série le long du chemin électrique préférentiel, successivement, formant autant de relais, dont la position est maitrisée, pour une série d'arc électriques susceptibles de s'établir.

On remarque qu'au moins certains des chemins libres élémentaires distincts s'étendent avec chevauchement selon la direction du mouvement relatif d'écartement des deux parties du dispositif, avec au moins un autre chemin libre élémentaire distinct. Cela permet, dans un encombrement donné selon la direction d'écartement des deux parties, d'augmenter le nombre d'arc et/ou d'augmenter la longueur totale cumulée des chemins chemin libre élémentaires distincts, et donc, au final, d'augmenter la « longueur d'arc » et donc la tension cumulée d'arc au sein du dispositif.

Dans le premier et le deuxième mode de réalisation, on remarque que, bien que le dispositif de fractionnement soit indépendant de l'organe de connexion mobile (ils ne sont pas liés mécaniquement l'un à l'autre autrement que par l'intermédiaire de pièces fixes de l'appareil), le déplacement relatif d'écartement des deux parties **50, 52** est commandé par le mouvement d'ouverture des électrodes de l'appareil entre leurs positions extrêmes d'ouverture et de fermeture, en l'occurrence par le mouvement d'ouverture de l'organe de connexion mobile **24.** Dans ces deux modes de réalisation, une des deux parties relativement mobiles du dispositif de fractionnement est portée par l'autre, et les deux parties sont portées par une seule des deux électrodes de l'appareil, en l'occurrence par l'électrode fixe **20.**

L'encombrement de ce deuxième mode de réalisation d'un dispositif de fractionnement **48** est sensiblement identique à celui du premier mode de réalisation, ce qui permet son agencement de manière identique à ce qui a été décrit plus haut, par exemple à l'intérieur de la cavité **31** de la première électrode **20.** On remarque cependant que le deuxième mode de réalisation de l'invention comporte, à encombrement similaire, plus de chemins libres élémentaires distincts, en l'occurrence **64.** On remarque aussi que la forme globalement cylindrique du deuxième mode de réalisation peut faciliter son intégration dans l'agencement généralement utilisé pour ces appareils.

On a illustré sur les **Fig. 17** à **21** un troisième mode de réalisation de l'invention.

Dans les deux premiers modes de réalisation de l'invention, les deux parties relativement mobile du dispositif de fractionnement étaient portées l'une par l'autre et l'une des parties était solidaire de l'une des électrodes de l'appareil de coupure. Les deux parties relativement mobile du dispositif de fractionnement étaient donc distinctes de l'organe de connexion mobile qui, piloté depuis l'extérieur de l'enceinte de l'appareil, commande l'ouverture ou la fermeture de l'appareil.

Dans ce troisième mode de réalisation de l'invention, le dispositif de fractionnement comporte deux parties **50, 52** mais, dans ce mode de réalisation, une des parties est solidaire de l'une des électrodes, en l'occurrence la première électrode **20,** tandis que la seconde partie du dispositif de fractionnement, est solidaire de l'organe de connexion mobile **24** porté par l'autre électrode.

De plus, contrairement aux deux premiers modes de réalisation dans lesquels les deux parties relativement mobile du dispositif de fractionnement comportaient chacun une série distincte d'éléments conducteurs distincts, ce troisième mode de réalisation se distingue en ce sens qu'une seule des deux parties relativement mobile comporte une série d'éléments conducteurs distincts, tandis que l'autre partie comporte un contacteur. La série d'éléments conducteurs distincts comporte bien entendu plusieurs éléments conducteurs distincts.

En se référant à la **Fig. 17****,** on voit que la première partie **50** comporte au moins un corps isolant cylindrique qui porte une série de d'éléments conducteurs distincts agencés les uns par rapport aux autres sur le corps isolant selon une courbe d'agencement. Les éléments conducteurs distincts sont agencés successivement le long de cette courbe d'agencement, de préférence à intervalles réguliers. Cette courbe pourrait être une courbe rectiligne, donc une ligne droite mais sera de préférence une courbe non rectiligne, qui pourrait être une courbe non rectiligne dans un plan mais qui sera de préférence une courbe tridimensionnelle ne pouvant être inscrite dans un plan. Comme explicité plus loin, cette courbe d'agencement définira un chemin électrique préférentiel dans un état actif du dispositif de fractionnement **48.** Dans l'exemple qui va être décrit ci-après, la courbe d'agencement est une courbe hélicoïdale à pas constant.

De préférence, l'écartement entre deux éléments conducteurs distincts successifs selon la courbe d'agencement des éléments conducteurs distincts successifs, est inférieur à l'écartement avec tout autre élément conducteur non successif selon la courbe d'agencement. Cela permet notamment de prévenir l'apparition d'arc électrique entre deux éléments conducteurs distincts non successifs. Notamment, dans le cas d'une courbe hélicoïdale, le pas de l'hélice est de préférence supérieur à cet écartement. Toutefois, d'autres dispositions peuvent être prises pour éviter de tels arcs électriques non désirés entre deux éléments conducteurs distincts non successifs selon la courbe d'agencement.

Dans l'exemple illustré sur les **Fig. 17** à **21****,** le corps isolant de la première partie **50** est réalisé en deux pièces : une pièce cylindrique interne **110** d'axe **A1** et une pièce cylindrique tubulaire externe **112** d'axe **A1**. On notera toutefois que l'invention pourrait être mise en œuvre avec une seule de ces deux pièces. Dans l'exemple de réalisation, les éléments conducteurs distincts sont réalisés sous la forme de plaquettes **114** réalisées au moins partiellement en matériau conducteur. Ces plaquettes **114** sont ici de forme sensiblement carrée et comportent en leur centre un perçage circulaire.

Dans cet exemple de réalisation avec un corps en deux pièces, il est prévu que chaque plaquette **114,** essentiellement plane, soit reçue pour partie dans un logement correspondant **116** aménagé dans la surface cylindrique externe **118** de la pièce cylindrique interne **110**, et pour partie dans des logements correspondants **120** aménagés dans une surface cylindrique interne **122** de la pièce cylindrique tubulaire externe **112**. Plus précisément, il est ici choisi que les logements **116** de la pièce cylindrique interne **110** soient des logements individuels pour chaque plaquette **114.** De préférence, les plaquettes **114** sont reçues dans ces logements **116** de la pièce interne **110** de manière à y être bloquées dans une orientation préférentielle. Dans l'exemple illustré, cette orientation préférentielle correspond à la disposition des plaquettes chacune selon un plan radial contenant l'axe **A1**, de manière à dépasser radialement vers l'extérieur par rapport à la surface cylindrique externe **118** de la pièce cylindrique interne **110.** Avantageusement, plusieurs plaquettes **114** peuvent être contenues dans le même demi plan radial contenant l'axe **A1** et délimité par cet axe **A1**, en étant décalées l'une par rapport à l'autre axialement selon la direction de l'axe **A1**, d'une distance égale au pas de l'hélice de la courbe d'agencement. Dans l'exemple illustré, les logements **120** de la pièce cylindrique tubulaire externe **112** sont réalisés sous la forme de rainures allongées selon la direction de l'axe **A1** et débouchant dans la surface cylindrique interne **122** de la pièce cylindrique tubulaire externe **112**. Cette configuration est favorable au montage puisqu'il est possible de disposer les plaquettes **114** dans leurs logements individuels **116** dans la pièce interne **110**, puis de faire coulisser cet ensemble axialement à l'intérieur de la pièce cylindrique tubulaire externe **112**, différentes plaquettes alignées étant reçues dans une même rainure **120**. Bien entendu, une configuration inverse aurait pu être retenue, avec des logements individuels aménagés dans la pièce externe **112** et des rainures aménagées dans la pièce interne **110**. De même, les plaquettes **114** pourraient être fixées dans l'une seulement des deux pièces interne ou externe, sans être reçues, même pas partiellement, dans un logement de l'autre des pièces.

Selon un perfectionnement, l'une au moins des deux pièces du corps isolant comporte une gorge qui s'étend selon la courbe d'agencement selon laquelle les plaquettes **114** sont agencées. Cette gorge est destinée à recevoir un contacteur **128** de la seconde partie **52** du dispositif de fractionnement **48**, au moins dans une position relative de contact électrique des deux parties du dispositif de fractionnement. En l'occurrence, cette gorge est donc une gorge allongée selon une hélice. Dans l'exemple illustré, les deux pièces du corps isolant sont munis chacun d'une gorge. Une gorge interne **124** est aménagée dans la surface cylindrique externe **118** de la pièce interne **110**, présentant, en section perpendiculairement à la courbe hélicoïdale d'agencement des plaquettes, une section en arc de cercle, par exemple semi-circulaire ouverte radialement vers l'extérieur dans la surface cylindrique externe **118.** Une gorge externe **126** est aménagée dans la surface cylindrique interne **122** de la pièce externe **112,** présentant, en section perpendiculairement à la courbe hélicoïdale d'agencement des plaquettes **114,** une section en arc de cercle, par exemple semi-circulaire, ouverte radialement vers l'intérieur dans la surface cylindrique interne **122.** Lorsque les deux pièces interne **110** et externe **112** du corps isolant sont montées, les deux gorges interne **124** et externe **126** sont agencées en regard l'une de l'autre le long de la courbe hélicoïdale d'agencement des plaquettes, de manière à former dans le corps isolant un canal de section sensiblement circulaire allongé selon la courbe d'agencement des plaquettes **114.** Les plaquettes **114** sont montées dans le corps isolant de telle sorte que leur perçage central soit concentrique avec la section du canal formé par les gorges interne **124** et externe **126** dans le corps isolant.

On voit par ailleurs sur la **Fig. 17** une plaquette terminale avant **114V** qui est portée par le corps isolant et qui est destinée à former une borne terminale avant raccordée électriquement à une des portions du circuit électrique à couper, en l'occurrence la portion amont reliée à la première électrode **20**.

La seconde partie **52** du dispositif de fractionnement **48** comporte pour l'essentiel un contacteur **128** qui est allongé selon une courbe d'agencement identique à la courbe d'agencement des plaquettes **114** de la première partie **50.** Le contacteur **128** est réalisé de manière à être conducteur sur sa longueur et il est destiné à être porté, au niveau de son extrémité avant, par l'organe de connexion mobile **24** par une interface de fixation **130.** Dans l'exemple illustré, l'interface de fixation **130** est réalisée sous la forme d'un barillet cylindrique d'axe **A1** qui est monté sur l'organe de connexion mobile **24** de manière à pouvoir tourner autour de l'axe **A1**. La rotation du barillet **130** autour de l'axe **A1** peut être une rotation libre ou une rotation commandée par le mécanisme de commande **42.** Le contacteur **128** est agencé en porte-à-faux vers l'avant par rapport au barillet **130** de manière à s'étendre librement vers l'avant.

Le contacteur **128** est relié électriquement à l'autre des deux portions du circuit électrique à couper, en l'occurrence à la portion aval qui est reliée à la seconde électrode **22.**

Le déplacement de l'organe connexion mobile **24** selon son mouvement d'ouverture, dans le sens d'ouverture ou de fermeture du circuit électrique, commandé par le mécanisme de commande **42,** correspond donc dans ce mode de réalisation au mouvement des deux parties **50, 52** du dispositif de fractionnement **48.**

Sur les **Fig. 18, 19, 20****,** on a illustré différentes configurations de ce troisième mode de réalisation d'un dispositif de fractionnement **48,** correspondant à différents états de fonctionnement. Sur ces **Figures,** on a illustré le système de manière schématique en ne montrant pas l'intégration du contacteur **128** sur l'organe de connexion **24.**

La **Fig. 18** illustre une position de contact électrique des deux parties **50, 52** du dispositif de fractionnement **48.** Dans cette position avancée, le contacteur **128** est agencé de manière à être reçu dans le canal formé par les gorges hélicoïdales interne **124** et externe **126** du corps isolant. Ce faisant, le contacteur **128** est donc engagé dans un espace interstitiel entre les pièces interne **110** et externe **112** du corps isolant de la première partie. Dans cette position, une portion d'extrémité avant libre **129** du contacteur **128** est en contact électrique avec la plaquette **114V** formant borne terminale avant. De ce fait, la portion aval du circuit électrique, reliée électriquement de manière permanente au contacteur **128,** est reliée électriquement par ce contact électrique avec la portion amont du circuit électrique, autorisant ainsi le passage du courant nominal au travers de l'appareil de coupure, le courant nominal circulant dans le contacteur **128.** Ainsi, les deux parties du dispositif de fractionnement établissement un chemin électrique conducteur continu, notamment le long du contacteur **128,** entre la portion amont et la portion aval du circuit électrique.

Comme pour le premier et le second mode de réalisation, on peut prévoir que les deux parties du dispositif de fractionnement établissement, en position relative de contact électrique, un chemin électrique conducteur continu secondaire qui se substitue à un chemin électrique conducteur continu principal direct entre l'organe de connexion mobile **24** et le corps principal de l'électrode fixe **20,** ceci dès que le contact direct entre l'organe de connexion mobile **24** et le corps principal de l'électrode fixe **20** est perdu au niveau d'un couple de contacts principaux. Pour cela on peut prévoir un mécanisme d'absorption de fin de course comme décrit pour les modes de réalisations précédents. Toutefois, un tel mécanisme d'absorption de fin de course n'est pas illustré sur les **Fig. 17** à **21**.

De la sorte, dans cette position qui est obtenue pour une position de fermeture électrique des électrodes de l'appareil mécanique, tous les éléments conducteurs distincts, qui font partie de la série portée par la première partie relativement mobile du dispositif de fractionnement, sont disposés le long du chemin électrique conducteur continu.

De plus, avec la configuration des plaquettes **114** qui s'étendent en travers du canal défini par les gorges **114, 116,** le contacteur **128** est par ailleurs engagé au travers du perçage central de chacune des plaquettes **114.**

De manière préférentielle, le contacteur **128** est alors en contact électrique avec chacune des plaquettes **114** le long de la courbe d'agencement des plaquettes. Le contacteur **128** est donc de préférence pourvu d'une surface conductrice externe sur toute la longueur correspondant à la longueur de la courbe d'agencement des plaquettes **114.**

La **Fig. 19** illustre une position relative des deux parties du dispositif de fractionnement **48** correspondant à une position écartée intermédiaire. Cette position peut notamment correspondre à une position intermédiaire de l'organe de connexion mobile. On constate donc que le contacteur est reculé vers l'arrière par rapport à la position de la **Fig. 18****.** Dans cette position intermédiaire, le contacteur **128** est toutefois encore partiellement engagé dans le canal défini le long de la courbe d'agencement des plaquettes **114** de la première partie, sans toutefois s'étendre sur toute la longueur de ce canal. Ainsi, l'extrémité libre **129** du contacteur **128** n'est plus en contact électrique avec la borne terminale **114V.** De ce fait, le chemin conducteur solide entre la portion amont et la portion aval du circuit électrique à couper est interrompu. En fonction de la position intermédiaire, le contacteur **128** s'est également dégagé et écarté d'un certain nombre de plaquettes parmi les premières plaquettes **114** dans leur ordre successif de l'avant vers l'arrière selon la courbe d'agencement des plaquettes. Dans cette position, chacune des plaquettes de ce groupe de plaquettes **114,** desquelles le contacteur s'est dégagé, est donc écartée et isolée électriquement des autres plaquettes **114** (en l'absence d'arc électrique), et du contacteur **128.** En revanche, le contacteur **128** reste engagé avec le reste de plaquettes, c'est-à-dire avec le groupe des plaquettes successives qui sont agencées en arrière de l'extrémité libre avant **129** du contacteur le long de la courbe d'agencement des plaquettes, pour la position relative considérée du contacteur **128** par rapport au corps isolant **110, 112.**

Le mouvement relatif d'écartement du contacteur **128** par rapport aux plaquettes **114** portées par le corps isolant de la première partie **50** est un mouvement dans lequel le contacteur **128** se déplace en suivant la courbe d'agencement des plaquettes **114** sur le corps isolant. Dans le cas illustré, ce mouvement est donc un mouvement hélicoïdal combinant une translation selon l'axe **A1** et une rotation autour de l'axe **A1**, les deux mouvements étant proportionnels dans la mesure du pas de l'hélice formée par la courbe d'agencement des plaquettes. Le contacteur s'étend le long de la même hélice. Dans un mode de réalisation dans lequel les plaquettes seraient agencées par exemple sur une courbe en arc de cercle contenue dans un plan, le contacteur aurait une forme d'arc de cercle de même rayon et de même centre, et le mouvement relatif serait un mouvement relatif de rotation autour du centre de l'arc de cercle commun à la courbe d'agencement des plaquettes et au contacteur.

Dans la position de la **Fig. 19****,** toutes les plaquettes **114** situées en avant de l'extrémité libre avant **129** du contacteur **128** sont dégagées du contacteur. La portion du canal, le long de la courbe d'agencement des plaquettes, qui est située entre l'extrémité libre avant **129** du contacteur **128** et la borne terminale avant **114** est libérée du contacteur. Sur cette portion, on trouve donc un certain nombre de plaquettes **114,** dit groupe avant de plaquettes, qui sont séparées par des chemins libres élémentaires distincts **CLE** qui se succèdent en série le long de la courbe d'agencement des plaquettes.

Dans cette position écartée intermédiaire, le dispositif de fractionnement **48** définit, entre la portion amont et la portion aval du circuit électrique, un chemin électrique préférentiel comprenant, entre la borne principale avant **114V** et l'extrémité avant du contacteur **128,** en alternance, des sections conductrices comprenant les éléments conducteurs distincts, ici comprenant les éléments conducteurs distincts du groupe avant de plaquettes, tous portés par la même partie relativement mobile du dispositif plaquettes, et des sections isolantes (en l'absence d'arc électrique) comprenant les chemins libres élémentaires distincts successifs définis entre deux plaquettes **114** successives du groupe avant. Dans ce mode de réalisation, les chemins libres élémentaires sont créés entre des éléments conducteurs distincts **114** appartenant à la même série, portés par la même partie relativement mobile **50** du dispositif de fractionnement **48.**

On a illustré sur la **Fig. 20** une position écartée extrême des deux parties du dispositif de fractionnement dans laquelle le contacteur **128** est entièrement dégagé du corps isolant **110, 112** portant les plaquettes **114.** L'extrémité libre avant **129** du contacteur **128** est donc agencée à distance d'une plaquette terminale arrière **114R** de la série de plaquettes du dispositif de fractionnement, et par conséquent écarté des plaquettes portées par la première partie du dispositif de fractionnement.

Dans cette position écartée extrême, le dispositif de fractionnement **48** définit, entre la portion amont et la portion aval du circuit électrique, un chemin électrique préférentiel comprenant, en alternance, des sections conductrices comprenant les éléments conducteurs distincts, ici comprenant l'ensemble des éléments conducteurs distincts, tous portés par la même partie relativement mobile du dispositif plaquettes, et des sections isolantes comprenant les chemins libres élémentaires distincts successifs définis entre deux plaquettes **114** successives. Le chemin électrique préférentiel comprend également une section isolante entre la plaquette terminale arrière **114R** et l'extrémité libre avant **129** du contacteur **128.**

Dans la position écartée extrême, correspondant dans ce cas à une valeur maximum de l'écartement de l'extrémité libre avant **129** du contacteur **128** par rapport à la plaquette terminale arrière **114R,** cet écartement est déterminé en fonction de la tenue diélectrique que l'on veut obtenir pour l'appareil **10** en position d'ouverture du circuit électrique.

Dans l'exemple illustré, le contacteur **128** comporte une portion principale conductrice qui s'étend selon une courbe d'agencement identique à celle des plaquettes et qui présente une section constante dans des plans perpendiculaires à la courbe d'agencement. La portion principale présente une longueur, selon la courbe d'agencement, au moins égale à la distance, selon la courbe d'agencement, entre la borne terminale avant **114V** et la plaquette terminale arrière **114R** de la série de plaquettes du dispositif de fractionnement.

On comprend donc que, dans ce troisième mode de réalisation, le chemin électrique préférentiel suit la courbe d'agencement des plaquettes **114** sur le corps isolant de la première partie du dispositif. Par conséquent, on comprend que le contacteur **128** présente une forme allongée selon la trajectoire du circuit électrique préférentiel défini par la courbe d'agencement des plaquettes.

On comprend ici que le chemin électrique préférentiel est superposé à la trajectoire d'au moins une des deux parties du dispositif de fractionnement dans son mouvement relatif d'écartement, en l'occurrence par exemple à la trajectoire d'un point du contacteur **128** par rapport au corps isolant **110, 112.** De la sorte, certains au moins des chemins libres élémentaires distincts s'étendent selon un chemin qui présente une composante non nulle en projection selon une direction perpendiculaire à la trajectoire du mouvement d'ouverture de l'organe de connexion mobile, et ils peuvent ainsi avoir une longueur cumulée supérieure à la longueur selon laquelle ils s'étendent selon la direction de l'axe **A1.** On peut ainsi avoir une « longueur d'arc » cumulée supérieure, et/ou multiplier le nombre d'arc électriques entre deux éléments conducteurs successifs.

Plus particulièrement, dans le cas où, comme décrit ci-dessus, un canal est formé dans le corps isolant, le corps isolant étant formé dans une matière isolante possédant des propriétés d'ablation permettant une montée en pression locale et présentant une plus grande de rigidité diélectrique que le fluide environnant présent dans l'enceinte de l'appareil, le canal tend à encore mieux canaliser et refroidir d'éventuels arcs électriques amenés à se propager de plaquettes en plaquettes, chaque arc électrique s'étendant entre deux plaquettes successives et chaque plaquette formant alors une forme de relais entre deux arcs électriques. Un tel canal permet notamment d'éviter l'apparition d'arc électrique entre deux éléments conducteurs distincts **114** non successifs le long de la courbe d'agencement. Il permet donc de réduire éventuellement le pas de l'hélice dans le cas d'une courbe d'agencement hélicoïdale. Cet effet est d'autant plus renforcé que le diamètre externe de la surface externe **118** de la partie interne **110** est proche du diamètre interne de la surface cylindrique interne **122** de la partie externe **112** du corps isolant. L'effet sera maximal si ces deux diamètres sont égaux, le canal présentant alors une section fermée grâce au contact entre la surface externe **118** de la partie interne **110** et la surface interne **122** de la partie externe **112.**

On remarque ici que la trajectoire du contacteur **128** est une trajectoire hélicoïdale, au moins tant que le contacteur **128** n'est pas complètement dégagé de la série des éléments conducteurs distinct **114.** En revanche, la trajectoire de l'organe de connexion mobile est, globalement, une translation selon l'axe **A1.**

On remarquera que le fait que le contacteur **128** soit engagé dans les perçages des plaquettes **114** représente un mode préféré de réalisation lié à l'agencement des plaquettes en travers du passage du contacteur **128** le long du corps isolant. Toutefois, on pourrait aussi envisager que les plaquettes soient disposées non pas en travers du passage du contacteur **128** le long du corps isolant, mais à proximité immédiate de ce passage, sans contact électrique entre la ou les plaquettes et le contacteur **128,** par exemple à une distance inférieure à 10 mm, de préférence inférieure à 5 mm, plus préférentiellement inférieure à 2 mm. Cette proximité est choisie pour que, au passage de l'extrémité **129** du contacteur **128** à proximité d'une plaquette donnée, un éventuel arc électrique entre cette extrémité une plaquette précédente le long de la courbe s'accroche à ladite plaquette donnée. On assure ainsi que des arc successifs s'accrochent de plaquette en plaquette le long de la courbe d'agencement entre la plaquette terminale avant et l'extrémité avant **129** du contacteur **128,** jusqu'à l'extinction complète des arcs lorsque la longueur cumulée est suffisante.

On a illustré sur la **Fig. 21** une disposition possible pour un tel dispositif de fractionnement dans un appareil de coupure du type décrit en relation avec les **Fig. 1** et **2****.** On voit sur cette **Figure** que la première partie **50** du dispositif de fractionnement **48** peut être logée à l'intérieur de la cavité interne **31** de la première électrode **20.** La seconde partie **52** du dispositif de fractionnement **48** peut être alors logée au moins en partie à l'intérieur d'une cavité interne **41** de l'organe de connexion **24.** Ce dernier peut présenter, au moins dans sa partie avant, un fourreau tubulaire **43** d'axe **A1**, réalisé de préférence en matériau conducteur, à l'intérieur duquel la cavité **41** est aménagée en étant ouverte vers l'avant en direction de la première électrode **20.** Dans l'exemple de réalisation illustré, on prévoira de préférence (de manière non représentée) que le contacteur **128,** et éventuellement son barillet **130,** puisse être mobile axialement par rapport au fourreau tubulaire **43** de l'organe de connexion mobile **24**, par exemple en prévoyant un déplacement relatif du contacteur **128** par rapport au fourreau **43,** ou encore en prévoyant que le fourreau **43** soit télescopique. Une telle disposition permettra de s'assurer que, dans une position extrême d'ouverture de l'organe de connexion mobile, rétractée vers l'arrière, le contacteur mobile **128** soit reçu le plus possible à l'intérieur de la cavité **41.** Au contraire, lorsque l'organe de connexion mobile est commandé vers sa position de fermeture, le fourreau **43** peut être amené à venir en contact axialement vers l'avant avec une surface d'appui de la première électrode **20** ou de la première partie **50** du dispositif de fractionnement, à partir d'une position intermédiaire de l'organe de connexion mobile **24,** le contacteur mobile **128** pouvant par ailleurs poursuivre son déplacement vers la position relative de contact illustrée à la **Fig. 18****.**

En variante, on pourrait bien entendu prévoir que la première partie du dispositif de fractionnement **48,** comportant le corps isolant **110, 112** portant les plaquettes **114,** soit montée mobile en rotation autour de l'axe **A1** dans l'appareil de coupure, le contacteur **128** de la seconde partie pouvant alors être fixe en rotation autour de l'axe **A1.**

Selon une variante, on pourrait choisir que la première partie **50** du dispositif **48,** comportant le corps isolant muni des plaquettes **114,** soit mobile axialement dans l'appareil, par exemple en étant portée par l'organe de connexion mobile **24,** le contacteur **128** étant alors fixe, pouvant être alors agencé de manière fixe dans l'appareil, par exemple dans la cavité interne **31** de la première électrode **20.**

Ce troisième mode de réalisation ne comporte pas de dispositif d'absorption de fin de course de l'organe de connexion mobile. Toutefois, on pourrait en prévoir un, selon le même concept que décrit en relation avec le premier et le second mode de réalisation.

Les dispositifs de fractionnement décrits ci-dessus définissent chacun, en dehors de leur position de contact, un chemin électrique préférentiel, le long duquel un courant électrique est susceptible de circuler en cas de rupture diélectrique du fait d'une différence de potentiel électrique importante, excédant la rigidité diélectrique entre les deux parties du dispositif. Le long de ce chemin électrique préférentiel, le courant électrique circule soit sous forme de conduction dans des éléments conducteurs distincts, solides, soit sous forme d'arc électrique dans le ou les chemins libres élémentaires. Le chemin électrique préférentiel peut être considéré comme un chemin de moindre rigidité diélectrique entre la portion amont et la portion aval du circuit électrique pour la ou les positions écartées des parties du dispositif de fractionnement.

Dans les exemples ci-dessus, on pourrait aussi concevoir, en dehors de l'invention, un appareil de coupure dans lequel, dans la position de fermeture électrique des électrodes de l'appareil mécanique, il n'y aurait pas de contact direct entre l'organe de connexion mobile et l'électrode fixe, un contact électrique n'étant alors établi qu'au travers du dispositif de fractionnement. Dans ce cas, en dehors de l'invention, le courant électrique nominal circulerait au travers de l'appareil selon le chemin électrique conducteur continu défini par les deux parties du dispositif de fractionnement en position de contact, lequel constituerait alors un chemin électrique conducteur continu principal, le long duquel sont disposés les dits éléments conducteurs distincts.

Dans les exemples de réalisation, on remarque que le chemin électrique conducteur continu, principal ou secondaire, est formé par le ou les objets matériels solides et conducteurs dans lesquels circule le courant électrique nominal lorsque les deux organes de l'appareil sont en position de fermeture électrique et/ou lorsque les deux parties du dispositif de fractionnement sont en position de contact électrique. Dans la mesure où le chemin électrique conducteur continu comporte plusieurs objets matériels solides et conducteurs, ces objets sont en contact électrique les uns avec les autres. Le chemin électrique conducteur continu comporte donc un aspect matériel, celui des objets matériels solides et conducteurs qui le composent, et un aspect géométrique, celui de la forme de ces objets.

Dans les exemples de réalisation, les éléments conducteurs distincts s'étendent sur une partie seulement du chemin électrique conducteur continu dans l'appareil. Le reste du chemin électrique conducteur continu comporte notamment les électrodes, les bornes de raccordement et l'organe de connexion mobile.

Au sens de l'invention, les éléments conducteurs distincts sont disposés le long du chemin électrique conducteur continu, ou secondaire, au sens que, pour au moins certains états de l'appareil dans lesquels les deux parties du dispositif de fractionnement sont en position relative de contact électrique, les éléments conducteurs distincts:
- font partie des objets matériels solides et conducteurs dans lesquels circule le courant électrique conducteur continu, comme dans les premier et second exemples de réalisation ; et/ou
- comme dans le troisième mode de réalisation sont disposés à proximité immédiate, de préférence en contact mécanique, plus préférentiellement en contact électrique avec un ou des objets matériels
solides et conducteurs dans lesquels circule le courant électrique nominal. Par exemple, on considérera qu'il y proximité immédiate lorsque, dans les conditions de fonctionnement lors de l'ouverture de l'appareil, le passage de l'extrémité du contacteur **128** au regard de la plaquette **114** provoque l'attachement de l'arc électrique à celle-ci.

Dans les exemples de réalisation, le chemin électrique conducteur continu est, au moins pour la portion le long de laquelle sont disposés les éléments conducteurs distincts, un chemin unique, au sens qu'il ne comporte pas de branches parallèles, au moins dans cette portion.

Dans les exemples de réalisation, les chemins libres élémentaires distincts correspondent à des chemins géométriques le long desquels on ne trouve pas d'objet matériels solides et conducteurs, mais du fluide isolant.

On peut ainsi considérer que, dans la position relative de contact électrique des deux parties du dispositif de fractionnement, les chemins libres élémentaires distincts ont une longueur nulle.

Dans les exemples de réalisation, chacun des chemins libres élémentaires distincts est créé au cours du mouvement d'ouverture des deux organes de l'appareil, au sens que la longueur des chemins libres élémentaires varie, au cours du mouvement d'ouverture en passant d'une valeur nulle, à une valeur où une tension d'arc cumulée au travers du dispositif de fractionnement **48** est susceptible d'atteindre une valeur telle qu'elle conduit à la disparition de l'arc électrique. De préférence, dans un état actif du dispositif de fractionnement **48,** la rigidité diélectrique cumulée des chemins libres élémentaires en l'absence d'arc devient significative, notamment supérieure à 1 kV/mm.

De préférence, chacun des chemins libres élémentaires distincts est créé progressivement au cours du mouvement d'ouverture des deux organes de l'appareil. Cette création progressive des chemins libres élémentaires distincts à partir d'une valeur nulle, qui est permise par l'agencement des éléments conducteurs distincts le long du chemin électrique conducteur continu dans lequel circule le courant nominal juste avant la perte de contact des deux parties du dispositif de fractionnement, permet de contrôler le lieu de création des arcs et ne nécessite pas l'intervention d'un système pour déplacer un arc vers une chambre déportée comme dans l'art antérieur.

Dans les modes de réalisation dans lesquels le dispositif de fractionnement comporte une première partie **50** et une seconde partie **52** mobiles relativement l'une par rapport à l'autre, chacun des chemins libres élémentaires distincts est créé plus particulièrement par le mouvement d'écartement des deux parties du dispositif.

Les chemins libres élémentaires distincts, ou au moins une partie d'entre eux, peuvent être créés successivement l'un après l'autre dans le temps, notamment avec un décalage temporel lié au mouvement d'ouverture des deux électrodes de l'appareil, voire au mouvement d'écartement des deux parties du dispositif de fractionnement lorsque ce dernier comporte une première partie et une seconde partie mobiles l'une par rapport à l'autre. Tel est le cas dans le troisième mode de réalisation où les chemins libres élémentaires distincts sont créés successivement les uns aux autres en fonction du déplacement du contacteur vers l'arrière au cours du mouvement d'écartement du contacteur par rapport à la première partie **50** du dispositif de fractionnement.

Les chemins libres élémentaires distincts, ou au moins une partie d'entre eux, peuvent être créés simultanément, comme dans les cas illustrés par le premier mode et le deuxième mode de réalisation décrits ci-dessus.

Dans les modes de réalisation, pour une position écartée, la somme des longueurs des chemins libres élémentaires distincts du chemin électrique préférentiel est supérieure à la longueur du mouvement d'écartement des deux parties relativement mobiles du dispositif de fractionnement entre leur position de contact et ladite position écartée. Cette augmentation de la « longueur d'arc », et la possibilité aussi de multiplier les arcs en multipliant les chemins libres élémentaires entre deux éléments conducteurs distincts proximaux permet d'augmenter la capacité du dispositif de fractionnement, et donc de l'appareil de coupure, d'éteindre un arc électrique créé à l'ouverture en opposant une forte tension d'arc de façon immédiate ou quasi immédiate, comme dans le premier et le deuxième mode de réalisation ou de façon progressive, comme dans le troisième mode de réalisation. Ces deux avantages peuvent être obtenus pour une compacité donnée de l'appareil, notamment selon la direction de déplacement de l'organe mobile de connexion.

Dans les modes de réalisation décrits, on comprend que le dispositif de fractionnement crée, pour au moins une position d'ouverture avant une position d'ouverture extrême, une multitude de chemins élémentaires distincts, entre une multitude d'éléments conducteurs distincts isolés électriquement les uns des autre. De préférence, l'appareil selon l'invention comporte au moins cinq chemins élémentaires distincts, mais de préférence au moins dix chemins élémentaires distincts, plus préférentiellement au moins **30** chemins élémentaires distincts.

L'invention n'est pas limitée aux exemples décrits et représentés car diverses modifications peuvent y être apportées sans sortir de son cadre tel que défini par les revendications annexées.

De la description ci-dessus, il apparait clairement, que, au-delà du mode de réalisation du dispositif de fractionnement, il y a un grand intérêt à disposer le dispositif de fractionnement à l'intérieur d'une cavité interne aménagée dans la première ou la seconde électrode.

On conçoit donc l'intérêt d'un appareil de coupure mécanique d'un circuit électrique haute tension ou très haute tension, du type comportant deux électrodes **20, 22**, **24** qui sont destinées à être reliées électriquement respectivement à une portion amont et une portion aval du circuit électrique, les deux électrodes de l'appareil mécanique étant mobiles l'une par rapport à l'autre selon un mouvement d'ouverture, entre au moins une position d'ouverture électrique et une au moins position de fermeture électrique dans laquelle elles établissent une connexion électrique nominale de l'appareil **10,** ladite connexion électrique nominale permettant le passage d'un courant électrique nominal au travers de l'appareil, et du type comportant un dispositif de fractionnement d'arc électrique **48** comprenant une multitude d'éléments conducteurs distincts, qui, pour au moins un état actif du dispositif de fractionnement, sont écartés et isolés électriquement les uns des autres afin de définir dans un fluide isolant environnant une multitude de chemins libres élémentaires distincts successifs dans lesquels des arcs électriques sont susceptibles de s'établir à l'ouverture et/ou la fermeture du circuit électrique, et du type comportant une enceinte étanche enfermant un fluide isolant et dans laquelle sont agencées au moins la première électrode **20** et la seconde électrode **22**, une partie au moins des éléments conducteurs distincts du dispositif de fractionnement **48** étant logée dans une cavité interne aménagée dans la première ou la seconde électrode.

Dans un tel appareil, le dispositif de fractionnement est avantageusement conçu comme décrit dans les exemples ci-dessus, qui ont l'avantage d'une grande compacité favorisant leur logement dans une cavité interne de dimension relativement restreintes, mais d'autres conceptions sont aussi possibles.

Dans un tel appareil, la cavité interne est avantageusement aménagée à l'intérieur d'une enveloppe déterminée par une surface périphérique conductrice de la première électrode. En variante, au moins la seconde électrode comporte un organe de connexion mobile **24** selon un mouvement d'ouverture par rapport à la première électrode, entre une position extrême d'ouverture électrique et une position extrême de fermeture électrique dans laquelle il établit une connexion électrique nominale avec la première électrode **20,** et la cavité interne est aménagée à l'intérieur d'une enveloppe déterminée par une surface périphérique isolante conductrice de l'organe de connexion mobile **24.**

## Revendications

1. Appareil de coupure mécanique d'un circuit électrique haute tension ou très haute tension, du type comportant deux électrodes **(20, 22, 24)** dont chacune est reliée électriquement de façon permanente à une borne de raccordement associée, quel que soit l'état ouvert ou fermé de l'appareil de coupure, les bornes de raccordement étant destinées à être reliées électriquement respectivement à une portion amont et une portion aval du circuit électrique, les deux électrodes de l'appareil mécanique étant mobiles l'une par rapport à l'autre selon un mouvement d'ouverture, entre au moins une position d'ouverture électrique et une au moins position de fermeture électrique dans laquelle elles établissent une connexion électrique nominale de l'appareil **(10),** ladite connexion électrique nominale permettant le passage d'un courant électrique nominal au travers de l'appareil, du type comportant un dispositif de fractionnement d'arc électrique **(48)** comprenant une multitude d'éléments conducteurs distincts **(53, 76, 94, 102, 114),** qui, pour au moins un état actif du dispositif de fractionnement **(48),** sont écartés et isolés électriquement les uns des autres afin de définir dans un fluide isolant environnant une multitude de chemins libres élémentaires **(CLE)** distincts successifs dans lesquels des arcs électriques sont susceptibles de s'établir à l'ouverture et/ou la fermeture du circuit électrique, la pression du fluide étant supérieure à 3 bars absolus,
**caractérisé en ce que** le dispositif de fractionnement comporte une première partie **(50)** et une seconde partie **(52),** parmi lesquelles au moins une est mobile par rapport à l'autre selon un mouvement relatif d'écartement entre :
- au moins une position de contact électrique des deux parties définissant un chemin électrique conducteur continu pour le courant électrique nominal au travers de l'appareil, et
- au moins une position écartée des deux parties,
**en ce que** le dispositif de fractionnement **(48)** comprend au moins une série des dits éléments conducteurs distincts qui sont disposés le long du chemin électrique conducteur continu, défini par les deux parties du dispositif de fractionnement en position de contact électrique, pour le courant électrique nominal au travers de l'appareil,
**en ce que**, dans la position de fermeture électrique des électrodes **(20, 22, 24)** de l'appareil mécanique, le courant électrique nominal, ou tout du moins une grande partie de celui-ci, circule selon un chemin électrique conducteur continu principal, sans que cette majorité de l'intensité du courant nominal ne transite par le dispositif de fractionnement **(48),** et **en ce que** le chemin électrique conducteur continu pour le courant électrique nominal défini par les deux parties du dispositif de fractionnement en position de contact électrique constitue un chemin électrique conducteur continu secondaire au travers de l'appareil, le long duquel sont disposés les dits éléments conducteurs distincts.

2. Appareil selon la revendication 1, **caractérisé en ce qu'**au moins une des parties **(50, 52)** du dispositif de fractionnement comprend ladite série d'éléments conducteurs distincts **(53, 76, 94, 102, 114)** disposés le long du chemin électrique conducteur continu.

3. Appareil selon la revendication 1, **caractérisé en ce que** pour ladite position écartée de ses deux parties **(50, 52),** le dispositif de fractionnement (48) définit, entre la portion amont et la portion aval du circuit électrique, un chemin électrique préférentiel comprenant, en alternance, des sections conductrices comprenant les éléments conducteurs distincts **(53, 76, 94, 102, 114),** et des sections isolantes comprenant les chemins libres élémentaires **(CLE)** distincts successifs.

4. Appareil selon la revendication 3, **caractérisé en ce que** pour ladite position écartée, la somme des longueurs des chemins libres élémentaires **(CLE)** distincts du chemin électrique préférentiel est supérieure à la longueur du mouvement d'écartement des deux parties entre leur position de contact et ladite position écartée.

5. Appareil selon l'une des revendications 1 à 4, **caractérisé en ce que** dans leur position de contact, les deux parties **(50, 52)** du dispositif de fractionnement sont en contact électrique par une multitude de contacts électriques distincts **(81, 82, 104, 106)** dont chacun met en œuvre au moins un des éléments conducteurs distincts **(53, 76, 94, 102).**

6. Appareil selon l'une des revendications 1 à 5, **caractérisé en ce qu'**une des deux parties **(52)** relativement mobiles du dispositif de fractionnement **(48)** comporte un contacteur allongé **(128),** le contacteur étant relié électriquement, au moins pour une phase de coupure du contact, avec une des portions du circuit électrique, et l'autre **(50)** des deux parties relativement mobiles du dispositif de fractionnement comporte un corps isolant **(110, 112)** sur lequel est agencée ladite série d'éléments conducteurs distincts **(114),** et **en ce que** le contacteur et la série d'éléments conducteurs distincts sont agencés respectivement de telle sorte que, en position de contact électrique des deux parties, les éléments conducteurs distincts **(114)** sont disposés sur le corps isolant **(110, 112)** successivement le long du contacteur allongé **(128).**

7. Appareil selon la revendication 6, **caractérisé en ce que** en position écartée extrême, le contacteur **(128)** est écarté des éléments conducteurs distincts **(114).**

8. Appareil selon l'une des revendications 6 ou 7, **caractérisé en ce que** le contacteur **(128)** est allongé selon une courbe hélicoïdale.

9. Appareil selon l'une des revendications 1 à 5, **caractérisé en ce que** chacune des deux parties **(50, 52)** relativement mobiles du dispositif de fractionnement comporte un corps isolant **(54, 74, 92, 98)** sur lequel est agencée une série d'éléments conducteurs distincts **(94, 102)** isolés électriquement les uns des autres, et **en ce que** les deux séries d'éléments conducteurs distincts sont agencées respectivement de telle sorte que :
- en position relative de contact électrique des deux parties, chaque élément conducteur distinct **(94, 102)** des deux séries, à l'exception d'éléments terminaux, est en contact électrique avec deux éléments conducteurs distincts **(102, 94)** successifs de l'autre série ;
- en toute position relative écartée des deux parties distincte de la position relative de contact électrique des deux parties, chaque élément conducteur distinct **(94, 102)** des deux séries est écarté des éléments conducteurs distincts **(102, 94)** de l'autre série.

10. Appareil selon la revendication 9, **caractérisé en ce que** le mouvement relatif d'écartement des deux parties **(50, 52)** du dispositif de fractionnement **(48)** provoque simultanément l'établissement ou simultanément la suppression du contact électrique entre tous les éléments conducteurs distincts **(94, 102)** des deux séries.

11. Appareil selon l'une des revendications 9 à 10, **caractérisé en ce que**, en position écartée, des chemins libres élémentaires **(CLE)** distincts sont créés d'une part entre un élément conducteur distinct **(94, 102)** d'une première série et un élément conducteur distinct **(102, 94)** proximal de l'autre
série, et d'autre part entre ledit élément conducteur distinct proximal de l'autre série et un autre élément conducteur distinct de la première série.

12. Appareil selon l'une des revendications 9 à 11, **caractérisé en ce que**, pour chacune des parties **(50, 52)** du dispositif de fractionnement **(48),** les éléments conducteurs distincts **(94, 102)** d'une même série sont agencés sur le corps isolant **(92, 98)** selon une disposition en hélice ou selon plusieurs rangées parallèles, et **en ce que** les deux hélices des deux parties sont coaxiales et imbriquées ou, respectivement, les rangées des deux parties sont parallèles et imbriquées.

13. Appareil selon l'une des revendications précédentes, **caractérisé en ce qu'**une première électrode **(20)** est fixe et une seconde électrode **(22)** comporte un organe de connexion mobile **(24),**
et **en ce qu'**une première partie **(50)** du dispositif de fractionnement est portée par la première électrode **(20), en ce que** la seconde partie **(52)** du dispositif de fractionnement **(48)** est portée par la première partie **(50)** du dispositif de fractionnement ou par la première électrode **(20),** avec possibilité de mouvement relatif d'écartement entre la position de contact et la position écartée, **en ce que** l'organe de connexion mobile **(24)** est en contact avec la seconde partie **(52)** du dispositif de fractionnement **(48)** entre une position de fermeture de l'organe de connexion mobile **(24)** et une position intermédiaire de l'organe de connexion mobile **(24)** correspondant à la position écartée des deux parties **(50, 52)** du dispositif de fractionnement **(48),** et **en ce que** l'organe de connexion mobile **(24)** est écarté de la seconde partie **(52)** du dispositif de fractionnement **(48)** entre sa position intermédiaire et une position extrême d'ouverture.

14. Appareil selon la revendication 13, **caractérisé en ce que**, entre les positions de fermeture et intermédiaire de l'organe de connexion mobile **(24),** au moins un élément conducteur distinct **(63, 102R)** du dispositif de fractionnement est relié électriquement à l'organe de connexion mobile **(24)** par le contact **(38, 39, 129, 114V)** de l'organe de connexion mobile **(24)** avec la seconde partie **(52)** du dispositif de fractionnement **(48).**

15. Appareil selon l'une des revendications 13 ou 14, **caractérisé en ce qu'**un courant de charge nominale au travers de l'appareil de connexion est susceptible de transiter, en position de contact électrique des deux parties **(50, 52)** du dispositif de fractionnement **(48),** par un contact électrique **(38, 39, 129, 114V)** entre l'organe de connexion mobile **(24)** et la seconde partie **(52)** du dispositif de fractionnement **(48).**

16. Appareil selon l'une des revendications précédentes, **caractérisé en ce qu'**il comporte une enceinte étanche **(16)** enfermant un fluide isolant et dans laquelle sont agencés au moins la première électrode **(20)** et la seconde électrode **(22),** et **en ce qu'**une partie au moins des éléments conducteurs distincts **(53, 76, 94, 102, 114)** du dispositif de fractionnement **(48)** est logée dans une cavité interne **(31)** aménagée dans la première ou la seconde électrode.

17. Appareil selon la revendication 16, **caractérisé en ce que** la cavité interne **(31)** est aménagée à l'intérieur d'une enveloppe déterminée par une surface périphérique conductrice **(32)** de la première électrode **(20).**

18. Appareil selon l'une des revendications 16 à 17, **caractérisé en ce qu'**au moins une des parties **(50, 52)** du dispositif de fractionnement **(48)** est portée par la première électrode **(20),** et **en ce que** le déplacement relatif d'écartement des deux parties **(50, 52)** est commandé par le mouvement d'ouverture des électrodes **(20, 22, 24)** entre leurs positions extrêmes d'ouverture et de fermeture.

19. Appareil selon l'une des revendications précédentes, **caractérisé en ce que**, dans la position de fermeture électrique des électrodes de l'appareil de coupure mécanique, le courant électrique nominal, ou en tous cas une majorité de celui-ci, circule par un couple de contacts principaux selon le chemin électrique conducteur continu principal sans que cette majorité de l'intensité du courant nominal ne transite par le dispositif de fractionnement **(48),** et **en ce que**, pour des position pour lesquelles le contact entre le couple de contact principaux est perdu, le chemin électrique conducteur continu secondaire est défini pour le courant électrique nominal au travers de l'appareil au travers du dispositif de fractionnement **48,** tant que les deux parties du dispositif de fractionnement sont encore dans leur position relative de contact électrique.

## Patentansprüche

1. Mechanische Abschaltvorrichtung für eine elektrische Schaltung mit hoher Spannung oder sehr hoher Spannung, von dem Typ, der zwei Elektroden (20, 22, 24) umfasst, von denen jede elektrisch auf permanente Weise mit einer assoziierten Anschlussklemme verbunden ist, ungeachtet des offenen oder geschlossenen Zustands der Abschaltvorrichtung, wobei die Anschlussklemmen dazu bestimmt sind, elektrisch jeweils mit einem stromaufwärtigen Abschnitt und einem stromabwärtigen Abschnitt der elektrischen Schaltung verbunden zu werden, wobei die beiden Elektroden der mechanischen Vorrichtung in Bezug aufeinander gemäß einer Öffnungsbewegung zwischen mindestens einer elektrischen Öffnungsposition und mindestens einer elektrischen Schließposition bewegbar sind, in der sie eine nominale elektrische Verbindung der Vorrichtung (10) herstellen, wobei die genannte nominale elektrische Verbindung den Durchgang eines elektrischen Nennstroms quer durch die Vorrichtung ermöglicht, von dem Typ, der eine elektrische Lichtbogentrennvorrichtung (48) umfasst, umfassend eine Vielzahl von verschiedenen leitenden Elementen (53, 76, 94, 102, 114), die, für mindestens einen aktiven Zustand der Trennvorrichtung (48), voneinander beabstandet und elektrisch isoliert sind, um in einem umgebenden Isolierfluid eine Vielzahl von aufeinanderfolgenden verschiedenen elementaren freien Bahnen (CLE) zu definieren, in denen beim Öffnen und/oder beim Schließen der elektrischen Schaltung elektrische Lichtbögen entstehen können, wobei der Druck des Fluids mehr als 3 bar absolut beträgt,
**dadurch gekennzeichnet, dass** die Trennvorrichtung einen ersten Teil (50) und einen zweiten Teil (52) umfasst, von denen mindestens einer in Bezug auf den anderen bewegbar ist gemäß einer relativen Beabstandungsbewegung zwischen:
- mindestens einer elektrischen Kontaktposition der beiden Teile, die eine kontinuierliche elektrischen Leiterbahn für den elektrischen Nennstrom quer durch die Vorrichtung definiert, und
- mindestens einer Position, die von den beiden Teilen beabstandet ist,
und dadurch, dass die Trennvorrichtung (48) mindestens eine Serie der verschiedenen leitenden Elemente umfasst, welche entlang der kontinuierlichen elektrischen Leiterbahn angeordnet sind, die von den beiden Teilen der Trennvorrichtung in der elektrischen Kontaktposition für den aktuellen Nennstrom quer durch die Vorrichtung definiert wird,
dadurch, dass in der elektrischen Schließposition der Elektroden (20, 22, 24) der mechanischen Vorrichtung der elektrische Nennstrom, oder zumindest ein großer Teil davon, entlang einer kontinuierlichen elektrischen Hauptleiterbahn zirkuliert, ohne dass diese Mehrheit der Intensität des Nennstroms durch die Trennvorrichtung (48) hindurchgeht, und
dadurch, dass die kontinuierliche elektrische Leiterbahn für den elektrischen Nennstrom, die von den beiden Teilen der Trennvorrichtung in der elektrischen Kontaktposition definiert wird, eine sekundäre kontinuierliche elektrische Leiterbahn quer durch die Vorrichtung bildet, entlang der die genannten verschiedenen leitenden Elemente angeordnet sind.

2. Vorrichtung nach Anspruch 1, **dadurch gekennzeichnet, dass** mindestens einer der Teile (50, 52) der Trennvorrichtung die genannte Serie von verschiedenen leitenden Elementen (53, 76, 94, 102, 114) umfasst, die entlang der kontinuierlichen elektrischen Leiterbahn angeordnet sind.

3. Vorrichtung nach Anspruch 1, **dadurch gekennzeichnet, dass** für die genannte beabstandete Position ihrer beiden Teile (50, 52) die Trennvorrichtung (48), zwischen dem stromaufwärtigen Abschnitt und dem stromabwärtigen Abschnitt der elektrischen Schaltung, eine bevorzugte elektrische Bahn definiert, die alternierend leitende Sektionen, umfassend die verschiedenen leitenden Elemente (53, 76, 94, 102, 114), und isolierende Sektionen, umfassend die aufeinanderfolgenden verschiedenen freien elementaren Bahnen (CLE), umfasst.

4. Vorrichtung nach Anspruch 3, **dadurch gekennzeichnet, dass**, für die genannte beabstandete Position, die Summe der Längen der freien elementaren Bahnen (CLE), die von der bevorzugten elektrischen Bahn verschieden sind, größer ist als die Länge der Beabstandungsbewegung der beiden Teile zwischen ihrer Kontaktposition und der genannten beabstandeten Position.

5. Vorrichtung nach einem der Ansprüche 1 bis 4, **dadurch gekennzeichnet, dass**, in ihrer Kontaktposition, die beiden Teile (50, 52) der Trennvorrichtung durch eine Vielzahl von verschiedenen elektrischen Kontakten (81, 82, 104, 106 ) in elektrischem Kontakt stehen, von denen jeder mindestens eines der verschiedenen leitenden Elemente (53, 76, 94, 102) verwendet.

6. Vorrichtung nach einem der Ansprüche 1 bis 5, **dadurch gekennzeichnet, dass** einer der relativ bewegbaren beiden Teile (52) der Trennvorrichtung (48) einen länglichen Verbinder (128) umfasst, wobei der Verbinder elektrisch, mindestens für die Abschaltphase des Kontakts, mit einem der Abschnitten der elektrischen Schaltung verbunden ist, und der andere (50) der relativ bewegbaren beiden Teile der Trennvorrichtung einen isolierenden Körper (110, 112) umfasst, auf dem die genannte Serie von verschiedenen leitenden Elementen (114) eingerichtet ist, und dadurch, dass der Verbinder und die Serie von verschiedenen leitenden Elementen jeweils derart eingerichtet sind, dass, in der elektrischen Kontaktposition der beiden Teile, die verschiedenen leitenden Elemente (114) auf dem isolierenden Körper (110, 112) aufeinanderfolgende entlang des länglichen Verbinders (128) angeordnet sind.

7. Vorrichtung nach Anspruch 6, **dadurch gekennzeichnet, dass**, in der extrem beabstandeten Position, der Verbinder (128) von den verschiedenen leitenden Elementen (114) beabstandet ist.

8. Vorrichtung nach Anspruch 6 oder 7, **dadurch gekennzeichnet, dass** der Verbinder (128) gemäß einer helixförmigen Krümmung verlängert ist.

9. Vorrichtung nach einem der Ansprüche 1 bis 5, **dadurch gekennzeichnet, dass** jeder der relativ bewegbaren beiden Teile (50, 52) der Trennvorrichtung einen isolierenden Körper (54, 74, 92, 98) umfasst, auf dem eine Serie von verschiedenen leitenden Elementen (94, 102) eingerichtet ist, die elektrisch voneinander isoliert sind, und dadurch, dass die beiden Serien von verschiedenen leitenden Elementen jeweils derart eingerichtet sind, dass:
- in der relativen elektrischen Kontaktposition der beiden Teile, jedes verschiedene leitende Element (94, 102) der beiden Serien, mit Ausnahme der Endelemente, mit zwei aufeinanderfolgenden verschiedenen leitenden Elementen (102, 94) der anderen Serie in Kontakt steht;
- in jeder relativen beabstandeten Position der beiden Teile, die von der relativen elektrischen Kontaktposition der beiden Teile verschieden ist, jedes verschiedene leitende Element (94, 102) der beiden Serien von den verschiedenen leitenden Elementen (102, 94) der anderen Serie beabstandet ist.

10. Vorrichtung nach Anspruch 9, **dadurch gekennzeichnet, dass** die relative Beabstandungsbewegung der beiden Teile (50, 52) der Trennvorrichtung (48) gleichzeitig das Herstellen oder gleichzeitig das Unterdrücken des elektrischen Kontakts zwischen allen verschiedenen leitenden Elementen (94, 102) der beiden Serien hervorruft.

11. Vorrichtung nach einem der Ansprüche 9 bis 10, **dadurch gekennzeichnet, dass**, in der beabstandeten Position, verschiedene elementare freie Bahnen (CLE) einerseits zwischen einem verschiedenen leitenden Element (94, 102) einer ersten Serie und einem verschiedenen leitenden Element (102, 94) proximal von der anderen Serie erzeugt werden, und andererseits zwischen dem genannten verschiedenen leitenden Element proximal von der anderen Serie und einem anderen verschiedenen leitenden Elemente der ersten Serie.

12. Vorrichtung nach einem der Ansprüche 9 bis 11, **dadurch gekennzeichnet, dass**, für jeden der Teile (50, 52) der Trennvorrichtung (48), die verschiedenen leitenden Elemente (94, 102) derselben Serie auf dem isolierenden Körper (92, 98) gemäß einer Helixanordnung oder gemäß mehreren parallelen Reihen eingerichtet sind, und dadurch, dass die beiden Helices der beiden Teile koaxial und verwoben sind, oder die Reihen der beiden Teile jeweils parallel und verwoben sind.

13. Vorrichtung nach einem der vorhergehenden Ansprüche,
**dadurch gekennzeichnet, dass** eine erste Elektrode (20) fest ist und eine zweite Elektrode (22) ein bewegbares Verbindungsorgan (24) umfasst, und
dadurch, dass ein erster Teil (50) der Trennvorrichtung von der ersten Elektrode (20) getragen wird, und dass der zweite Teil (52) der Trennvorrichtung (48) von dem ersten Teil (50) der Trennvorrichtung oder von der ersten Elektrode (20) getragen wird, mit der Möglichkeit einer relativen Beabstandungsbewegung zwischen der Kontaktposition und der beabstandeten Position, dadurch, dass das bewegbare Verbindungsorgan (24) mit dem zweiten Teil (52) der Trennvorrichtung (48) zwischen einer Schließposition des bewegbaren Verbindungsorgans (24) und einer Zwischenposition des bewegbaren Verbindungsorgans (24) in Kontakt steht, die der beabstandeten Position der beiden Teile (50, 52) der Trennvorrichtung (48) entspricht, und dadurch, dass das bewegbare Verbindungsorgan (24) von dem zweiten Teil (52) der Trennvorrichtung (48) zwischen seiner Zwischenposition und einer extremen Öffnungsposition beabstandet ist.

14. Vorrichtung nach Anspruch 13, **dadurch gekennzeichnet, dass**, zwischen der Schließ- und Zwischenposition des bewegbaren Verbindungsorgans (24), mindestens ein verschiedenes leitendes Element (63, 102R) der Trennvorrichtung elektrisch mit dem bewegbaren Verbindungsorgan (24) durch den Kontakt (38, 39, 129, 114V) des bewegbaren Verbindungsorgans (24) mit dem zweiten Teil (52) der Trennvorrichtung (48) verbunden ist.

15. Vorrichtung nach einem der Ansprüche 13 oder 14, **dadurch gekennzeichnet, dass** ein Ladenennstrom quer durch die Verbindungsvorrichtung, in der elektrischen Kontaktposition der beiden Teile (50, 52) der Trennvorrichtung (48), durch einen elektrischen Kontakt (38, 39, 129, 114V) zwischenzwischen dem bewegbaren Verbindungsorgan (24) und dem zweiten Teil (52) der Trennvorrichtung (48) hindurchgehen kann.

16. Vorrichtung nach einem der vorhergehenden Ansprüche, **dadurch gekennzeichnet, dass** sie eine dichte Hülle (16) umfasst, die ein Isolierfluid umschließt, und in der mindestens die erste Elektrode (20) und die zweite Elektrode (22) eingerichtet sind, und dadurch, dass ein Teil mindestens der verschiedenen leitenden Elemente (53, 76, 94, 102, 114) der Trennvorrichtung (48) in einem inneren Hohlraum (31) gelagert ist, der in der ersten oder der zweiten Elektrode aufgenommen ist.

17. Vorrichtung nach Anspruch 16, **dadurch gekennzeichnet, dass** der innere Hohlraum (31) im Inneren einer Umhüllung aufgenommen ist, die von einer leitenden peripheren Fläche (32) der ersten Elektrode (20) bestimmt wird.

18. Vorrichtung nach einem der Ansprüche 16 bis 17, **dadurch gekennzeichnet, dass** mindestens einer der Teile (50, 52) der Trennvorrichtung (48) von der ersten Elektrode (20) getragen wird, und dadurch, dass die relative Verschiebung der Beabstandung der beiden Teile (50, 52) durch die Öffnungsbewegung der Elektroden (20, 22, 24) zwischen ihrer extremen Öffnungs- und Schließposition gesteuert wird.

19. Vorrichtung nach einem der vorhergehenden Ansprüche, **dadurch gekennzeichnet, dass**, in der elektrischen Schließposition der Elektroden der mechanischen Abschaltvorrichtung, der elektrische Nennstrom, oder in jedem Fall eine Mehrheit davon, durch ein Paar von Hauptkontakten gemäß der kontinuierlichen elektrischen Hauptleiterbahn zirkuliert, ohne dass diese Mehrheit der Intensität des Nennstroms durch die Trennvorrichtung (48) hindurchgeht, und dadurch, dass, für Positionen, für die der Kontakt zwischen dem Paar von Hauptkontakten verloren geht, die sekundäre kontinuierliche elektrische Leiterbahn für den elektrischen Nennstrom quer durch die Vorrichtung quer durch die Trennvorrichtung (48) definiert wird, während sich die beiden Teile der Trennvorrichtung noch in ihrer relativen elektrischen Kontaktposition befinden.

## Claims

1. Mechanical breaker apparatus for a high voltage or very high voltage electric circuit, the apparatus being of the type comprising two electrodes (20, 22, 24) each of which is permanently electrically connected to an associated connection terminal, regardless of the open or closed state of the breaker apparatus, the connection terminals being intended to be connected electrically respectively to an upstream portion and to a downstream portion of the electric circuit, the two electrodes of the mechanical apparatus being movable relative to each other in an opening movement between at least one electrically open position and at least one electrically closed position in which they make a nominal electrical connection of the apparatus (10), said nominal electric connection serving to pass a nominal electric current through the apparatus, the apparatus being of the type including an electric arc splitter device (48) having a multitude of distinct conductive elements (53, 76, 94, 102, 114) that, for at least one active state of the splitter device (48), are spaced apart and electrically insulated from one another so as to define, in a surrounding insulating fluid, a multitude of successive distinct individual free paths (CLE) in which electric arcs can be struck on opening and/or closing the electric circuit, the pressure of the fluid being greater than 3 bars absolute,
the apparatus being **characterized in that** the splitter device comprises a first portion (50) and a second portion (52), at least one of which is movable relative to the other with a relative spacing movement between:
- at least one electrical contact position of the two portions defining a continuous electrically-conductive path for the nominal electric current through the apparatus; and
- at least one spaced-apart position of the two portions;
and **in that** the splitter device (48) includes at least one series of distinct conductive elements that are arranged along the continuous electrically-conductive path as defined by the two portions of the splitter device in the electrical contact position for passing the nominal electric current through the apparatus,
**in that**, in the electrically closed position of the electrodes (20, 22, 24) of the mechanical apparatus, the nominal electric current, or at least a large portion of it, flows along a main continuous electrically-conductive path, without this majority of the rated current flowing through the splitter device (48), and **in that** the continuous electrically-conductive path for the nominal electric current defined by the two portions of the splitter device in the electrical contact position constitutes a secondary continuous electrically-conductive path through the apparatus, along which said distinct conductive elements are arranged.

2. Apparatus according to any claim 1, **characterized in that** at least one of the portions (50, 52) of the splitter device includes said series of distinct conductive elements (53, 76, 94, 102, 114) arranged along the continuous electrically-conductive path.

3. Apparatus according to claim 1, **characterized in that** for said spaced-apart position of its two portions (50, 52), the splitter device (48) defines a preferred electrical path between the upstream portion and the downstream portion of the electric circuit, which preferred electrical path comprises in alternation conductive sections comprising the distinct conductive elements (53, 76, 94, 102, 114), and insulating sections comprising the successive distinct individual free paths (CLE).

4. Apparatus according to claim 3, **characterized in that** for said spaced-apart position, the sum of the lengths of the distinct individual free paths (CLE) of the preferred electrical path is greater than the length of the spacing movement of the two portions between their contact position and said spaced-apart position.

5. Apparatus according to any one of claims 1 to 4, **characterized in that** in their contact position, the two portions (50, 52) of the splitter device are in electrical contact via a multitude of distinct electrical contacts (81, 82, 104, 106), each of which involves at least one of the distinct conductive elements (53, 76, 94, 102).

6. Apparatus according to any one of claims 1 to 5, **characterized in that** one of the two relatively movable portions (52) of the splitter device (48) includes an elongate contactor (128), the contactor being electrically connected, at least during a stage of breaking the contact, with one of the portions of the electric circuit, and the other of the two relatively movable portions (50) of the splitter device includes an insulating body (110, 112) having arranged thereon said series of distinct conductive elements (114), and **in that** the contactor and the series of distinct conductive elements are arranged respectively in such a manner that in the electric contact position of the two portions, the distinct conductive elements (114) are arranged on the insulating body (110, 112) in succession along the elongate contactor (128).

7. Apparatus according to claim 6, **characterized in that** in the extreme spaced-apart position, the contactor (128) is spaced apart from the distinct conductive elements (114).

8. Apparatus according to claim 6 or claim 7, **characterized in that** the contactor (128) is elongate along a helical curve.

9. Apparatus according to any one of claims 1 to 5, **characterized in that** each of the two relatively movable portions (50, 52) of the splitter device includes an insulating body (54, 74, 92, 98) having arranged thereon a series of distinct conductive elements (94, 102) that are electrically insulated from one another, and **in that** the two series of distinct conductive elements are arranged respectively in such a manner that:
- in the electrical contact relative position of the two portions, each distinct conductive element (94, 102) of the two series, with the exception of end elements, is electrically in contact with two successive distinct conductive elements (102, 94) of the other series; and
- in any spaced-apart relative position of the two portions distinct from the electrical contact relative position of the two portions, each distinct conductive element (94, 102) of the two series is spaced apart from the distinct conductive elements (102, 94) of the other series.

10. Apparatus according to claim 9, **characterized in that** the relative spacing movement of the two portions (50, 52) of the splitter device (48) causes the electrical contact between all of the distinct conductive elements (94, 102) of the two series to be made simultaneously or broken simultaneously.

11. Apparatus according to any one of claims 9 to 10, **characterized in that**, in the spaced-apart position, distinct individual free paths (CLE) are created firstly between a distinct conductive element (94, 102) of a first series and a proximal distinct conductive element (102, 94) of the other series, and secondly between said proximal distinct conductive element of the other series and another distinct conductive element of the first series.

12. Apparatus according to any one of claims 9 to 11, **characterized in that**, for each of the portions (50, 52) of the splitter device (48), the distinct conductive elements (94, 102) of a given series are arranged on the insulating body (92, 98) in a helical arrangement or in a plurality of parallel rows, and **in that** the two helices of the two portions are coaxial and interleaved, or, respectively, the rows of the two portions are parallel and interleaved.

13. Apparatus according to any preceding claim, **characterized in that** a first electrode (20) is stationary and a second electrode (22) includes a movable connection member (24),
and **in that** a first portion (50) of the splitter device is carried by the first electrode (20), **in that** the second portion (52) of the splitter device (48) is carried by the first portion (50) of the splitter device or by the first electrode (20), with the possibility of relative spacing movement between the contact position and the spaced-apart position, **in that** the movable connection member (24) is in contact with the second portion (52) of the splitter device (48) between a closed position of the movable connection member (24) and an intermediate position of the movable connection member (24) corresponding to the spaced-apart position of the two portions (50, 52) of the splitter device (48), and **in that** the movable connection member (24) is spaced apart from the second portion (52) of the splitter device (48) between its intermediate position and an extreme open position.

14. Apparatus according to claim 13, **characterized in that** between the closed and intermediate positions of the movable connection member (24), at least one distinct conductive element (63, 102R) of the splitter device is electrically connected to the movable connection member (24) by the movable connection member (24) making contact (38, 39, 129, 114V) with the second portion (52) of the splitter device (48).

15. Apparatus according to claim 13 or claim 14, **characterized in that** in the electrical contact position of the two portions (50, 52) of the splitter device (48), a nominal load current through the connection apparatus passes via electrical contact (38, 39, 129, 114V) between the movable connection member (24) and the second portion (52) of the splitter device (48).

16. Apparatus according to any preceding claim, **characterized in that** it includes a sealed enclosure (16) enclosing an insulating fluid and in which there are arranged at least the first electrode (20) and the second electrode (22), and **in that** at least some of the distinct conductive elements (53, 76, 94, 102, 114) of the splitter device (48) are housed in an internal cavity (31) arranged in the first electrode or the second electrode.

17. Apparatus according to claim 16, **characterized in that** the internal cavity (31) is arranged inside an envelope determined by a conductive peripheral surface (32) of the first electrode (20).

18. Apparatus according to any one of claims 16 to 17, **characterized in that** at least one of the portions (50, 52) of the splitter device (48) is carried by the first electrode (20), and **in that** the relative spacing movement of the two portions (50, 52) is controlled by the opening movement of the electrodes (20, 22, 24) between their extreme open and closed positions.

19. Apparatus according to any of the preceding claims, **characterized in that**, in the electrically closed position of the electrodes of the mechanical breaker apparatus, the nominal electrical current, or at least a majority thereof, flows through a pair of main contacts along the main continuous electrically-conductive path without this majority of the rated current flowing through the splitter device (48) and **in that**, for positions in which contact between the pair of main contacts is lost, the secondary electrically-conductive path is defined for the nominal electrical current through the apparatus through the splitter device (48), as long as the two parts of the splitter are still in their relative position of electrical contact.
